# EUROPÄISCHE PATENTSCHRIFT

(11) **EP 3 945 938 B1**
(45) Veröffentlichungstag und Bekanntmachung des Hinweises auf die Patenterteilung: **25.09.2024**
(21) Anmeldenummer: 20717808.8
(22) Anmeldetag: 02.04.2020
(51) Int. Cl.: A47B 96/20, A47F 11/00, E04H 1/12, G09F 13/00, H02G 3/38, F21V 21/096

(54) **SYSTEM FÜR EINEN PRÄSENTATIONS-, VERKAUFS- ODER MESSESTAND UND/ODER FÜR DEN LADENBAU SOWIE STROMLEITENDES WANDELEMENT IN EINEM SOLCHEN SYSTEM**
SYSTEM FOR A PRESENTATION, SALES OR EXHIBITION STAND AND/OR FOR SHOPFITTING, AND CURRENT-CONDUCTING WALL ELEMENT IN A SYSTEM OF SAID KIND
SYSTÈME POUR UN STAND DE PRÉSENTATION, DE VENTE OU DE FOIRE ET/OU POUR L'AMÉNAGEMENT DE MAGASINS ET ÉLÉMENT MURAL CONDUCTEUR DE COURANT DANS UN SYSTÈME DE CE TYPE

(30) Priorität: 03.04.2019 DE 102019108726
(43) Veröffentlichungstag der Anmeldung: 09.02.2022
(73) Patentinhaber: Magnwall GmbH, 71384 Weinstadt (DE)
(72) Erfinder: FELD, Klaus-Dieter, 71384 Weinstadt (DE); STAKHIVSKYI, Roman, 70190 Stuttgart (DE)
(74) Vertreter: Mommer, Niels
(86) Internationale Anmeldenummer: PCT/EP2020/059330
(87) Internationale Veröffentlichungsnummer: WO 2020/201395

(56) Entgegenhaltungen:
- WO-A1-2009/101559
- WO-A1-2014/118528
- DE-A1- 102011 005 735
- FR-A1- 2 613 883

## Beschreibung

Die vorliegende Erfindung betrifft ein System bzw. Präsentationssystem, insbesondere für einen Präsentations-, Verkaufs- oder Messestand und/oder für den Ladenbau, sowie ein stromleitendes Wandelement. Das vorgeschlagene Präsentationssystem kann ferner in Museen oder im Bereich Smart Home eingesetzt werden.

Ein Präsentations- oder Messestand ist der erste Anlaufpunkt für einen neuen Kunden und daher als Aushängeschild für das sich präsentierende Unternehmen besonders wichtig. Aus diesem Grund wird insbesondere auf den optischen Eindruck und auch auf die Möglichkeiten unterschiedlicher und insbesondere flexibler Präsentationen zunehmend Wert gelegt. Als besonderer Blickfang werden an Wand-, bzw. Boden- oder Deckenelementen von Präsentations-, Messe- oder Verkaufsstände aber auch im Ladenbau auch zunehmend spezielle elektrische Verbraucher wie z. B. Beleuchtungseinrichtungen oder auch Monitore etc. eingesetzt, die den Blick des Betrachters auf bestimmte Dinge lenken sollen. Die Anordnung von derartigen Beleuchtungseinrichtungen oder generell elektrischen Verbrauchern erfordert jedoch bisher eine Verkabelung, was die Flexibilität hinsichtlich einer geänderten Anordnung des elektrischen Verbrauchers bzw. der Beleuchtungseinrichtung stark einschränkt. In gleicher Weise wird auch beim Ladenbau zunehmend Wert auf eine ansprechende Optik gelegt.

Aus der DE 10 2011 005 735 A1 ist ein System für einen Präsentations-, Verkaufs- oder Messestand und/oder für den Ladenbau bekannt mit zumindest einem Wand-, Boden oder Deckenelement mit einem Trägermaterial und einem dieses abdeckenden Überzug, wobei elektrischen Leiterbahnen auf das Trägermaterial aufgebracht oder am/im Überzug angeordnet sind und wobei das Trägermaterial und/oder die elektrischen Leiterbahnen magnetisierbar sind, das heißt ferromagnetische Eigenschaften aufweisen; und mit zumindest einem elektrischen Verbraucher, der über wenigsten einen Magnet an dem Trägermaterial fixierbar ist, wobei der elektrische Verbraucher nadelförmige Stromabnehmer aufweist, die den Überzug bei an dem Trägermaterial fixiertem elektrischem Verbraucher durchdringen und dadurch einen elektrischen Kontakt zu den Leiterbahnen herstellen und den elektrischen Verbraucher mit Strom versorgen.

Das aus der DE 10 2011 005 735 A1 bekannte System ermöglicht es, beispielsweise ein Wandelement, beispielsweise für einen Präsentations-, Verkaufs- oder Messestand oder für den Ladenbau zu schaffen, welches insbesondere eine leicht veränderbare und dadurch flexible Anordnung von elektrischen Verbrauchern an dem Wandelement ermöglicht.

WO 2014/118528 A1 offenbart eine Anzeigetafel und ein zugehöriges Herstellungsverfahren.

Aus der DE 10 2013 011 329 A1 ist ein Schauständer und ein Verfahren zur Montage eines Schauständers bekannt. Der Schauständer weist eine Präsentationswand sowie mindestens ein an dieser gehaltenes Objekt auf, wobei die Präsentationswand sowie das Objekt miteinander zusammenwirkende Rastkonturen an aneinander aufliegenden Kontaktflächen aufweisen, welche eine Halterung des Objekts an der Präsentationswand in einer Mehrzahl verschiedener, definierter Positionen ermöglichen; das Objekt durch Magnetkräfte an der Präsentationswand gehalten ist; die Rastkonturen derart gestaltet sind, dass der kleinstmögliche Abstand zwischen zwei zueinander verschobenen Rastpositionen des Objektes geringer als die in der Verschieberichtung gemessene Erstreckung der Kontaktfläche des Objektes ist; zumindest in einem Teil der möglichen Positionen des Objektes auf der Präsentationswand eine direkte, durch die Kontaktflächen verlaufende Stromversorgung des Objektes über die Präsentationswand gegeben ist.

Vor diesem Hintergrund ist es eine Aufgabe der vorliegenden Offenbarung ein verbessertes System für einen Präsentations-, Verkaufs- oder Messestand und/oder für den Ladenbau bereitzustellen, welches auf einfache Art und Weise eine frei wählbare und flexibel veränderbare Anordnung eines elektrischen Verbrauchers an einem Wandelement ermöglicht. Diese Aufgabe wird durch ein Wandelement gemäß Anspruch 1, ein System gemäß Anspruch 13, eine Verwendung eines Wandelementes gemäß Anspruch 14 und ein Verfahren gemäß Anspruch 15 gelöst.

Gemäß einem ersten Aspekt der Erfindung wird daher ein System, insbesondere für einen Präsentations-, Verkaufs- oder Messestand und/oder für den Ladenbau, vorgeschlagen mit:
- einem stromführenden Wandelement und
- einem Stromabnehmer für einen elektrischen Verbraucher, der dazu eingerichtet ist, an dem Wandelement befestigt zu werden;

wobei das Wandelement eine Trägerplatte mit einer Vorderseite und einer Rückseite aufweist;
wobei das Wandelement erste elektrische Leiterbahnen (einer ersten Polarität) und zweite elektrische Leiterbahnen (einer zweiten Polarität) aufweist, wobei die ersten und zweiten elektrischen Leiterbahnen zumindest abschnittsweise abwechselnd angeordnet sind; wobei die ersten elektrischen Leiterbahnen und die zweiten elektrischen Leiterbahnen auf der Vorderseite der Trägerplatte angeordnet sind;
wobei der Stromabnehmer eine Mehrzahl von wenigstens zwei Kontaktnadeln aufweist, wobei der Stromabnehmer dazu eingerichtet ist, an dem Wandelement derart befestigt zu werden, dass zumindest eine der Kontaktnadeln eine der ersten elektrischen Leiterbahnen kontaktiert und zumindest eine andere der Kontaktnadeln eine der zweiten elektrischen Leiterbahnen kontaktiert; und
wobei das Wandelement einen ersten elektrischen Anschlusskontakt und einen zweiten elektrischen Anschlusskontakt aufweist, wobei der erste elektrische Anschlusskontakt mit den ersten elektrischen Leiterbahnen elektrisch leitend verbunden ist, wobei der zweite elektrische Anschlusskontakt mit den zweiten elektrischen Leiterbahnen elektrisch leitend verbunden ist, und wobei der erste elektrische Anschlusskontakt und der zweite elektrische Anschlusskontakt auf der Rückseite der Trägerplatte angeordnet sind; wobei die ersten elektrischen Leiterbahnen und die zweiten elektrischen Leiterbahnen eine ineinandergreifende Kammstruktur bilden; wobei die ersten elektrischen Leiterbahnen einen ersten Kamm bilden und die zweiten elektrischen Leiterbahnen einen zweiten Kamm bilden, wobei für zumindest einen der beiden Kämme die Zinken der Kammstruktur auf der Vorderseite der Trägerplatte angeordnet sind und ein die Zinken verbindender Steg der Kammstruktur auf der Rückseite der Trägerplatte angeordnet ist.

Gemäß einem zweiten Aspekt der Erfindung wird ein entsprechendes Wandelement (zur Verwendung) in einem System für einen Präsentations-, Verkaufs- oder Messestand und/oder für den Ladenbau vorgeschlagen.

Gemäß einem weiteren Aspekt der Erfindung wird die Verwendung eines solchen Wandelements in einem solchen System für einen Präsentations-, Verkaufs- oder Messestand und/oder für den Ladenbau vorgeschlagen.

Gemäß einem weiteren Aspekt der Erfindung wird ein entsprechendes Verfahren zum Herstellen eines entsprechenden Wandelements für ein System für einen Präsentations-, Verkaufs- oder Messestandes und/oder für den Ladenbau vorgeschlagen.

Die Erfinder haben erkannt, dass die Handhabung von stromführenden Wandelementen im Ladenbau für die damit befassten Mitarbeiter eine neuartige Herausforderung ist. Bei bisherigen Systemen erfolgt oftmals eine Trennung zwischen den Aufgaben eines Designers bzw. des Dekorateurs und der nachgelagerten Versorgung mit elektrischer Energie. Es wäre daher wünschenswert, auch Designern und Dekorateurin den Umgang mit stromführenden Wandelementen zu erleichtern. Ferner wäre es wünschenswert, die Zeit zur Gestaltung bzw. Umgestaltung eines Schaufensters zu reduzieren. Dies gilt insbesondere vor dem Hintergrund, dass Schaufenster oftmals außerhalb der üblichen Öffnungszeiten, unter anderem nachts oder an Wochenenden, umgestaltet werden.

Gemäß der vorliegenden Offenbarung wird daher vorgeschlagen ein Wandelement mit einer Trägerplatte mit einer Vorderseite und einer Rückseite bereitzustellen, wobei das Wandelement erste elektrische Leiterbahnen einer ersten Polarität und zweite elektrische Leiterbahnen einer zweiten Polarität aufweist. Die ersten und zweiten elektrischen Leiterbahnen können zumindest abschnittsweise abwechselnd angeordnet sein. Die ersten elektrischen Leiterbahnen und die zweiten elektrischen Leiterbahnen sind auf der Vorderseite der Trägerplatte angeordnet. Die ersten elektrischen Leiterbahnen sind elektrisch leitend miteinander verbunden. Die zweiten elektrischen Leiterbahnen sind elektrisch leitend miteinander verbunden. Das Wandelement weist ferner einen ersten elektrischen Anschlusskontakt und einen zweiten elektrischen Anschlusskontakt auf. Der erste elektrische Anschlusskontakt ist mit den ersten elektrischen Leiterbahnen elektrisch leitend verbunden. Der zweite elektrische Anschlusskontakt ist mit den zweiten elektrischen Leiterbahnen elektrisch leitend verbunden. Der erste elektrische Anschlusskontakt und der zweite elektrische Anschlusskontakt sind auf der Rückseite der Trägerplatte angeordnet sind. Weitergehende Maßnahmen werden nachfolgend beispielhaft erläutert.

Die vorgeschlagene Lösung beruht auf dem allgemeinen Gedanken, dass eine stromdurchflossene Wand als Quelle dient und ein Adapter bzw. Stromabnehmer zum Abgreifen von Strom von der Wand bereitgestellt wird. Das Wandelement kann dazu eingerichtet sein mit einer Strom- bzw. Spannungsquelle wie einem Netzteil verbunden zu werden. Die ersten Leiterbahnen können über den ersten rückseitigen Anschlusskontakt beispielsweise mit einem Pluspol und die zweiten Leiterbahnen über den rückseitigen Anschlusskontakt mit einem Minuspol verbunden sein. Beispielsweise kann eine Gleichspannung von 12V bzw. 24V bereitgestellt werden. Alternativ kann eine andere Art der Spannungsversorgung, wie beispielsweise eine Wechselspannung oder eine Gleichspannung mit einer überlagerten Wechselspannung über den ersten und zweiten Anschlusskontakt bereitgestellt werden. Das Wandelement kann eine Trägerplatte und optional einen diese abdeckenden Überzug aufweisen. Die Kombination aus Trägerplatte und Überzug ist besonders vorteilhaft für derartige Präsentationsstände, da ein Überzug schnell gewechselt und der Stand auf einfache Weise neu angepasst werden kann. Der Überzug kann sich über ein Wandelement oder eine Gruppe von Wandelementen erstrecken. Beispielsweise kann ein solcher Überzug bedruckt und/oder beschriftet sein. Der Stromabnehmer und/oder der elektrische Verbraucher, können dazu eingerichtet sein, an dem Wandelement befestigt zu werden.

Die Leiterbahnen des elektrischen Wandelements können ein integraler Bestandteil des Trägerelements sein, beispielsweise in Form einer gestanzten Stahlplatte, und auf dem Trägermaterial und/oder am/im Überzug angeordnet sein. Es versteht sich, dass ein Wandelement auch einen Schichtaufbau aufweisen kann. Ein solcher Schichtaufbau kann eine oder mehrere der folgenden Schichten aufweisen: eine Tragekonstruktion wie z.B. Holz oder Metall, eine Schicht aus einem magnetischen oder magnetisierbaren Material wie z.B. Stahl, eine Isolationsschicht, sowie eine Leiterbahnenschicht, z.B. aus einer (dünnen) Metallfolie. Beispielsweise kann eine Trägerplatte oder Tragekonstruktion, wie z.B. aus Kunststoff, vorgesehen sein, auf welcher eine Schicht aus einem magnetischen oder magnetisierbaren Material, wie z.B. Stahl, aufgebracht ist, welches optional gleichzeitig auch als erste und/oder zweite Leiterbahn ausgelegt sein kann, und optional einen Überzug vorgesehen sein. Der Einsatz einer Schicht aus einem magnetischen bzw. ferro-magnetischen Material ist vorteilhaft, da ein Stromabnehmer oder Verbraucher mittels Magneten flexibel an dem Wandelement befestigt werden kann. Vorzugsweise können der erste und zweite rückseitige Anschlusskontakt Teil des Schichtaufbaus des Wandelements sein.

Der Stromabnehmer weist eine Mehrzahl von wenigstens zwei oder wenigstens drei Kontaktnadeln auf, beispielsweise genau zwei. Der Stromabnehmer ist dazu eingerichtet, dass er derart an dem Wandelement befestigt werden kann, dass zumindest eine der Kontaktnadeln eine der ersten elektrischen Leiterbahnen kontaktiert und zumindest eine andere der Kontaktnadeln eine der zweiten elektrischen Leiterbahnen kontaktiert. Beispielsweise können, für den Fall, dass die Leiterbahnen auf der Trägerplatte des Wandelements angeordnet sind und das Wandelement einen die Trägerplatte abdeckenden Überzug aufweist, die Kontaktnadeln dazu eingerichtet sein, den Überzug zu durchdringen und eine Verbindung mit den jeweiligen Leiterbahnen herzustellen. Die Kontaktnadeln können durch bzw. in das Wandelement stechen. Es ist auch denkbar, dass die elektrischen Leiterbahnen in den Überzug integriert, insbesondere eingewebt, sind. In diesem Fall können erste elektrische Leiterbahnen des Überzugs mit dem ersten rückseitigen Anschlusskontakt verbunden sein und zweite elektrische Leiterbahnen des Überzugs mit dem zweiten rückseitigen Anschlusskontakt verbunden sind. Der Überzug kann optional als Teil des Wandelements angesehen werden. Grundsätzlich kann der Stromabnehmer dazu eingerichtet sein, bei Aufsetzen auf das Wandelement eine elektrische Verbindung mit der ersten sowie der zweiten Leiterbahn herzustellen und die abgegriffene Spannung einem Verbraucher zuzuführen.

Vorteile der vorgeschlagenen Lösung gegenüber dem konventionellen Laden- bzw. Messebau können insbesondere darin bestehen, dass eine aufwändige Verkabelung der einzelnen an dem Präsentationselement angebrachten elektrischen Verbraucher entfallen kann. Stattdessen können die Verbraucher on-the-fly flexibel an dem Präsentationselement angebracht werden. Teure Korrekturen können somit entfallen. Darüber hinaus kann die Kreativität gefördert werden, da damit die einzelnen Verbraucher flexibel neu positioniert und ausgerichtet werden können, insbesondere auch hinsichtlich ihrer Drehung relativ zum Wandelement. Ein derartiges System lädt gewissermaßen zum Spielen und Experimentieren mit der Anordnung der elektrischen Verbraucher ein, um ein möglichst ansprechendes Präsentationsergebnis zu erzielen. Insbesondere kann das stromführende Wandelement bereits vor dem Anbringen der Verbraucher mit Strom beaufschlagt werden und das Ergebnis unmittelbar begutachtet werden. Eine aufwändige Neuverkabelung entfällt.

Es versteht sich, dass der Stromabnehmer entweder als solcher an dem Wandelement befestigt werden und der abgegriffene Strom einem Verbraucher, beispielsweise kabelgebunden, zugeführt werden kann oder in eine Halterung oder einen elektrischen Verbraucher integriert sein kann.

Ein System für einen Präsentations-, Verkaufs- oder Messestand und/oder für den Ladenbau kann auch als Schauständer bezeichnet werden. Ein Wandelement im Rahmen der vorliegenden Offenbarung kann sich auch auf ein Bodenelement oder ein Deckenelement beziehen. Im Rahmen der vorliegenden Offenbarung kann unter einer Kontaktnadel auch ein Kontaktpin bzw. Kontaktstift verstanden werden, welcher nicht notwendigerweise eine spitz zulaufende Spitze aufweist. Die Kontaktnadeln können derart angeordnet sein, dass diese bzw. die Spitzen bzw. Enden der Kontaktnadeln in einer Ebene liegen. Optional können die Kontaktnadeln federnd ausgebildet sein. Die Kontaktnadeln können dazu ausgebildet sein, den Überzug zu durchdringen. Im Rahmen der vorliegenden Offenbarung, kann unter einem gleichseitigen bzw. gleichseitigen Dreieck optional ein Dreieck verstanden werden, bei welchem sich die längen der der Schenkel bzw. Seiten um nicht mehr als 20%, vorzugsweise um nicht mehr als 10%, vorzugsweise um nicht mehr als 5% jeweils relativ zu einem der anderen Schenkel oder einer der anderen Seiten unterscheiden.

Eine Erweiterung der ersten elektrischen Leiterbahnen ist um eine (erste) Kante der Trägerplatte von der Vorderseite auf die Rückseite der Trägerplatte geführt und mit dem ersten Anschlusskontakt elektrisch leitend verbunden. Eine Erweiterung der zweiten elektrischen Leiterbahnen ist um eine (zweite) Kante der Trägerplatte von der Vorderseite auf die Rückseite der Trägerplatte geführt und mit dem zweiten Anschlusskontakt elektrisch leitend verbunden. Ein Vorteil dieser Ausgestaltung kann in einer einfachen kostengünstigen Herstellung liegen.

Die ersten elektrischen Leiterbahnen und die zweiten elektrischen Leiterbahnen bilden eine ineinandergreifende Kammstruktur. Die ersten elektrischen Leiterbahnen bilden einen ersten Kamm und die zweiten elektrischen Leiterbahnen bilden einen zweiten Kamm, wobei für zumindest einen der beiden Kämme die Zinken der Kammstruktur auf der Vorderseite der Trägerplatte angeordnet sind und ein die Zinken verbindender Steg der Kammstruktur auf der Rückseite der Trägerplatte angeordnet ist. Ein Vorteil dieser Lösung kann in einer flexibleren Positionierbarkeit des Stromabnehmens bestehen, insbesondere in Randbereichen. Indem Steg der Kammstruktur auf der Rückseite angeordnet ist, kann der Stromabnehmer auch in den Randbereichen des Wandelements flexibel positioniert werden.

Die elektrischen Leiterbahnen auf der Vorderseite und die elektrischen Anschlusskontakte auf der Rückseite können eine gemeinsame elektrisch leitende Schicht aufweisen. Die elektrisch leitende Schicht kann um eine Kante der Trägerplatte von der Vorderseite der Trägerplatte auf die Rückseite der Trägerplatte geführt sein. Mit anderen Worten können die ersten elektrischen Leiterbahnen und der erste elektrische Anschlusskontakt auf der Rückseite eine gemeinsame elektrisch leitende Schicht aufweisen. Die zweiten elektrischen Leiterbahnen und der zweite elektrische Anschlusskontakt auf der Rückseite können eine gemeinsame elektrisch leitende Schicht aufweisen. Es versteht sich, dass keine elektrisch leitende Verbindung zwischen den ersten und zweiten elektrischen Leiterbahnen besteht, da es ansonsten zu einem Kurzschluss kommen könnte. Die gemeinsame elektrisch leitende Schicht, kann also zwei gegeneinander isolierte Teilbereiche aufweisen, einen ersten Teilbereich der ersten Polarität und einen zweiten Teilbereich der zweiten Polarität, wobei der erste Teilbereich die ersten elektrischen Leiterbahnen und den ersten elektrisch Anschlusskontakt aufweist und wobei der zweite Teilbereich die zweiten elektrischen Leiterbahnen und den zweiten elektrischen Anschlusskontakt aufweist. Ein Vorteil dieser Lösung kann in einer einfachen, kostengünstigen Herstellung bestehen. Ein Vorteil kann darin bestehen, dass Kontaktprobleme reduziert werden können.

In einer Weiterbildung können die elektrischen Leiterbahnen auf der Vorderseite und die elektrischen Anschlusskontakte auf der Rückseite eine gemeinsame elektrisch leitende Folie aufweisen, welche auf der Trägerplatte aufgebracht ist. Ein Vorteil kann in einer einfachen, kostengünstigen Herstellung bestehen. Es versteht sich, dass eine solche Folie optional weitere Schichten aufweisen kann oder dass mehrere Folien übereinander vorgesehen sein können. Beispielsweise kann bei einer Trägerplatte aus Stahl oder einem anderen leitfähigen Material eine Isolationsschicht zwischen der Trägerplatte und einer elektrisch leitenden Schicht der Folie vorgesehen sein.

Der erste und der zweite elektrische Anschlusskontakt können rotationssymmetrisch auf der Rückseite der Trägerplatte angeordnet sein. Hierdurch kann die Positionierung erleichtertet werden. Beispielsweise kann eine Rotation um 180° möglich sein. Die elektrische Verbindung kann somit bei unterschiedlichen Rotationszuständen hergestellt werden. Alternativ oder zusätzlich können der erste und der zweite elektrische Anschlusskontakt spiegelsymmetrisch auf Rückseite der Trägerplatte angeordnet sein.

Der erste und der zweite elektrische Anschlusskontakt können an diagonal gegenüberliegenden Ecken auf der Rückseite der Trägerplatte angeordnet sein. Durch eine eckseitige Anordnung auf der Rückseite kann vorzugsweise ein Kontakt mit weiteren benachbarten Trägerplatten auf effiziente Weise hergestellt werden.

Das Wandelement kann ferner einen dritten elektrischen Anschlusskontakt und einen vierten elektrischen Anschlusskontakt aufweisen. Der dritte elektrische Anschlusskontakt kann mit den ersten elektrischen Leiterbahnen elektrisch leitend verbunden sein. Der vierte elektrische Anschlusskontakt kann mit den zweiten elektrischen Leiterbahnen elektrisch leitend verbunden sein. Der dritte elektrische Anschlusskontakt und der vierte elektrische Anschlusskontakt können auf der Rückseite der Trägerplatte angeordnet sein. Insbesondere können auf der Rückseite der Trägerplatte somit vier elektrische Anschlusskontakte vorgesehen sein. Diese können 90° rotationssymmetrisch angeordnet sein.

Das Wandelement kann quadratisch sein. Hierdurch kann insbesondere in Verbindung mit vier, vorzugsweise 90° rotationssymmetrisch angeordneten Anschlusskontakten die Handhabung der Wandelemente vereinfacht werden, da diese unabhängig von der Ausrichtung (in 90° Schritten) angebracht werden können.

Der erste elektrische Anschlusskontakt kann in einem ersten Randbereich auf der Rückseite der Trägerplatte angeordnet sein. Der zweite elektrische Anschlusskontakt kann in einem zweiten, vorzugweise gegenüberliegenden Randbereich auf der Rückseite der Trägerplatte angeordnet sein. Ein Vorteil dieser Ausgestaltung kann darin bestehen, dass Material eingespart wird. Dies gilt insbesondere, wenn die rückseitigen Anschlusskontakte über Erweiterung der vorderseitigen Leiterbahnen mit den jeweiligen vorderseitigen Leiterbahnen verbunden sind.

Der erste elektrische Anschlusskontakt kann sich entlang einer ersten Kante der Rückseite der Trägerplatte erstrecken. Der zweite elektrische Anschlusskontakt kann sich entlang einer zweiten, gegenüberliegenden Kante der Rückseite der Trägerplatte erstrecken. Beispielsweise kann sich der erste und/oder zweite Anschlusskontakt über wenigstens 50%, insbesondere über wenigstens 75%, insbesondere über wenigstens 85%, insbesondere über wenigstens 95% eine Kante erstrecken. Hierdurch kann insbesondere bei Verwendung einer gemeinsamen elektrisch leitenden Folie eine Haltbarkeit der Wandelemente verbessert werden. Ein weiterer Vorteil kann darin bestehen, dass bei der Fertigung weniger Schnitte erforderlich sind und damit die Herstellung vereinfacht werden kann.

Der erste und der zweite elektrische Anschlusskontakt auf der Rückseite können durch elektrische Verbindungen durch die Trägerplatte hindurch mit der jeweils entsprechenden elektrischen Leiterbahn auf der Vorderseite verbunden sein. Ein Vorteil dieser Ausgestaltung kann darin bestehen, dass elektrisch isolierende Kanten der Trägerplatten bereitgestellt werden können.

Das System kann einen die Vorderseite der Trägerplatte abdeckenden Überzug aufweisen. Der Überzug kann dazu ausgebildet sein eine Trägerplatte oder mehrere Trägerplatten gleichzeitig abzudecken. Eine Mehrzahl von Trägerplatten kann von einem gemeinsamen Rahmen umgeben sein, an welchem der Überzug angebracht sein kann. Hierdurch kann ein einfacher Austausch des Überzugs ermöglicht werden.

In einer Ausgestaltung können das Wandelement und der Stromabnehmer derart eingerichtet sein, dass der Stromabnehmer magnetisch am Wandelement anbringbar ist.

Das System kann eine Mehrzahl von Wandelementen, beispielsweise wenigstens zwei, insbesondere wenigstens vier, insbesondere wenigstens neun der Wandelemente aufweisen. Das System kann ferner eine Elektrodenanordnung aufweisen, um die Wandelemente über die ersten und zweiten Anschlusskontakte rückseitig mit Strom zu versorgen. Die Elektrodenanordnung kann optional dazu ausgebildet sein, die Wandelemente über die ersten und zweiten Anschlusskontakte rückseitig mit Strom zu versorgen und gleichzeitig der Befestigung der Wandelemente an einer Wand dienen.

In einer Ausgestaltung kann die Elektrodenanordnung eine erste Gruppe und eine zweite Gruppe von Elektroden aufweisen. Die erste Gruppe von Elektroden kann dazu eingerichtet und derart angeordnet sein, um die ersten elektrischen Anschlusskontakte der jeweiligen Wandelemente (15) mit einer ersten Polarität zu verbinden. Die zweite Gruppe von Elektroden kann dazu eingerichtet und derart angeordnet sein, um die zweiten elektrischen Anschlusskontakte der jeweiligen Wandelemente mit einer zweiten Polarität zu verbinden. Beispielsweise können die Elektroden der ersten Gruppe und die Elektroden der zweiten Gruppe in unterschiedlichen Reihen und/oder Spalten angeordnet, insbesondere in einem Schachbrettmuster angeordnet sein.

Die Elektrodenanordnung kann ferner dazu eingerichtet sein, dass die Wandelemente magnetisch an der Elektrodenanordnung anbringbar sind. Insbesondere die Elektrodenanordnung stromleitende Magnete aufweisen. Ein Vorteil dieser Ausgestaltung kann darin bestehen, dass mit der magnetischen Anbringung der Wandelemente gleichzeitig eine Stromversorgung der Wandelemente bereitgestellt wird.

Optional kann das System zwei Arten von Wandelementen aufweisen. Eine erste Art von Wandelementen, wie vorstehend beschrieben mit den elektrischen Leiterbahnen, und eine zweite Art von Wandelementen ohne vorderseitige Leiterbahnen. Allgemein kann das System zumindest ein Wandelement ohne vorderseitige Leiterbahnen aufweisen. Ein Vorteil dieser Ausgestaltung kann darin bestehen, dass zielgerichtet diejenigen Bereiche eines Schaufensters mit den komplexeren Wandelementen mit den elektrischen Leiterbahnen ausgestattet werden, in welchen elektrische Verbraucher angebracht werden sollen. In den weiteren Bereichen können jedoch kostengünstigere Wandelemente ohne derartige elektrische Leiterbahnen vorgesehen sein. Mit anderen Worten kann das System ein erstes Wandelement oder eine erste Gruppe von Wandelementen mit vorderseitigen Leiterbahnen und ein zweites Wandelemente oder eine zweite Gruppe von Wandelementen ohne vorderseitige Leiterbahnen aufweisen. Optional kann ein Wandelement ohne vorderseitige Leiterbahnen eine rückseitig elektrische Isolierung aufweisen. Die elektrische Isolierung kann zumindest in einem Bereich, in dem ein Kontakt mit einer Elektrode zur Stromversorgung erfolgen könnte vorgesehen sein, insbesondere um eine elektrische Verbindung zu einer oder mehrerer Elektroden der Elektrodenanordnung zu vermeiden.

Gemäß einem weiteren Aspekt wird ein Verfahren zum Herstellen eines Wandelements für ein vorstehend genanntes System bereitgestellt, mit den Schritten:
- Bereitstellen einer (ferromagnetischen) Trägerplatte, wobei die Trägerplatte eine Vorderseite und eine Rückseite aufweist;
- Aufbringen erster elektrischer Leiterbahnen einer ersten Polarität und zweiter elektrische Leiterbahnen einer zweiten Polarität, wobei die ersten und zweiten elektrischen Leiterbahnen zumindest abschnittsweise abwechselnd angeordnet sind; wobei die ersten elektrischen Leiterbahnen und die zweiten elektrischen Leiterbahnen auf der Vorderseite der Trägerplatte aufgebracht werden;
- Aufbringen eines ersten elektrischen Anschlusskontakts und eines zweiten elektrischen Anschlusskontakts auf der Rückseite der Trägerplatte, wobei der erste elektrische Anschlusskontakt mit den ersten elektrischen Leiterbahnen elektrisch leitend verbunden ist, und wobei der zweite elektrische Anschlusskontakt mit den zweiten elektrischen Leiterbahnen elektrisch leitend verbunden ist, wobei der zweite elektrische Anschlusskontakt mit den zweiten elektrischen Leiterbahnen elektrisch leitend verbunden ist; wobei die ersten elektrischen Leiterbahnen und die zweiten elektrischen Leiterbahnen eine ineinandergreifende Kammstruktur bilden; wobei die ersten elektrischen Leiterbahnen einen ersten Kamm bilden und die zweiten elektrischen Leiterbahnen einen zweiten Kamm bilden, wobei für zumindest einen der beiden Kämme die Zinken der Kammstruktur auf der Vorderseite der Trägerplatte angeordnet sind und ein die Zinken verbindender Steg der Kammstruktur auf der Rückseite der Trägerplatte angeordnet ist.

Insbesondere kann das Verfahren den Schritt aufweisen: Bereitstellen einer elektrisch leitenden Folie, mit einem ersten elektrisch leitenden Bereich, welcher die ersten elektrischen Leiterbahnen und den ersten Anschlusskontakt aufweist, und mit einem zweiten elektrisch leitenden Bereich, welcher die zweiten elektrischen Leiterbahnen und den zweiten Anschlusskontakt. Die elektrisch leitende Folie kann dann derart auf der Trägerplatte aufgebracht werden, dass die elektrischen Leiterbahnen der ersten und zweiten Polarität der Vorderseite zum Liegen kommen, und der erste und der zweite Anschlusskontakt auf der Rückseite zum Liegen kommen.

Bei der aus der DE 10 2011 005 735 A1 bekannten Lösung ist eine weitgehend freie Positionierung in einer horizontalen und einer vertikalen Richtung an einem stromführenden Wandelement möglich ist. Bei konventionellen Nadelkonnektoren besteht jedoch das Problem, dass bei der Verdrehung des Stromabnehmers relativ zu dem stromführenden Wandelement dazu führen kann, dass beide Kontaktnadeln auf ein und derselben elektrischen Leiterbahn zum Liegen kommen. Zum Beispiel kann ein Stromabnehmer bzw. ein elektrischer Verbraucher mit einem Stromabnehmer nicht einfach um 90° gedreht werden. Es wäre wünschenswert die Positionierbarkeit noch weiter zu verbessern und auch bei verschiedenen Winkelausrichtungen noch einen elektrischen Kontakt herzustellen.

Optional kann der Stromabnehmer nicht nur zwei Kontaktnadeln sondern eine Mehrzahl von wenigstens drei Kontaktnadeln aufweisen, wobei eine erste Kontaktnadel, eine zweite Kontaktnadel, und eine dritte Kontaktnadel der Mehrzahl von Kontaktnadeln derart angeordnet sind, dass diese auf einem Kreis bzw. Kreisbogen liegen. Durch die vorgeschlagene Anordnung der Kontaktnadeln auf einem Kreisbogen kann zusätzlich zu einer relativ freien Positionierung z.B. in horizontaler und/oder vertikaler Richtung ein zusätzlicher Freiheitsgrad geschaffen werden, welcher eine freiere Drehung ermöglichen kann.

Dadurch kann die Wahrscheinlichkeit erhöht werden, dass zumindest eine der Kontaktnadeln eine der ersten elektrischen Leiterbahnen kontaktiert und zumindest eine andere der Kontaktnadeln eine der zweiten elektrischen Leiterbahnen kontaktiert. Mit anderen Worten kann der Kontakt von zumindest zwei Kontaktnadeln mit den jeweiligen Leiterbahnen unterschiedlicher Polarität bei einer Drehung länger aufrechterhalten werden. Weitergehende Maßnahmen, um eine möglichst freie Drehbarkeit zu ermöglichen, werden nachfolgend beispielhaft erläutert.

Alternativ oder zusätzlich zu der vorstehend genannten Anordnung der ersten, zweiten und dritten Kontaktnadel können die erste, zweite und dritte Kontaktnadel derart angeordnet sein, dass sich eine erste Gerade durch die erste und die zweite Kontaktnadel und eine zweite Gerade durch die zweite und die dritte Kontaktnadel in einem (spitzen) Winkel schneiden.

Die erste, zweite und dritte Kontaktnadel des Stromabnehmers können derart angeordnet sein, dass sie ein Dreieck, insbesondere ein spitzwinkliges Dreieck bilden. Ein spitzwinkliges Dreieck ist ein Dreieck, bei dem alle Winkel kleiner als 90° sind. Die drei Seiten können, müssen aber nicht unterschiedlich lang sein.

In einer Weiterbildung können die erste, zweite und dritte Kontaktnadel des Stromabnehmers derart angeordnet sein, dass sie ein gleichschenkliges, insbesondere ein gleichseitiges Dreieck bilden.

Eine dreieckförmige Anordnung der auf dem Kreis bzw. Kreisbogen liegenden ersten, zweiten und dritten Kontaktnadeln, insbesondere für eine Anordnung als näherungsweise gleichseitiges Dreieck, kann eine flexiblere Anordnung insbesondere hinsichtlich einer Rotation des Stromabnehmers auf dem Wandelement ermöglichen.

In einer Ausgestaltung kann ein Durchmesser des Kreises, auf welchem die erste Kontaktnadel, die zweite Kontaktnadel und die dritte Kontaktnadel liegen, kleiner gleich der Summe einer Breite einer der ersten Leiterbahnen und einer Breite einer (benachbarten) der zweiten Leiterbahnen, sowie optional einer dazwischenliegenden Lücke sein. Ein Vorteil dieser Lösung kann darin bestehen, dass bei einer Drehung des Stromabnehmers unterschiedliche Kontaktnadeln auf der ersten bzw. zweiten Leiterbahn zum Liegen kommen und der Kontakt von zumindest zwei Kontaktnadeln auf unterschiedlichen Leiterbahnen über einen größeren Winkelbereich ermöglicht wird.

In einer Ausgestaltung können die Kontaktnadeln des Stromabnehmers derart angeordnet sein, dass, wenn der Stromabnehmer auf dem stromführenden Wandelement aufliegt, unabhängig von einer Drehung (bzw. Ausrichtung) des Stromabnehmers (in der Kreisebene bzw. Ebene des Wandelements) auf dem stromführenden Wandelement wenigstens eine erste der (auf dem Kreis liegenden) Kontaktnadeln mit einer der ersten Leiterbahnen in Kontakt bringbar ist und eine zweite (der auf dem Kreis liegenden) Kontaktnadeln mit einer der zweiten Leiterbahnen in Kontakt bringbar ist. Es versteht sich, dass die Kontaktierung nicht vollständig unabhängig von der Drehung sondern im Rahmen der vorliegenden Offenbarung als weitgehend unabhängig von der Drehung verstanden werden soll, beispielsweise unter Berücksichtigung einer Toleranz von +-5° bzw. +-10°, damit eine Kontaktnadel nicht in einem Zwischenraum zwischen zwei benachbarten Leiterbahnen fällt. Ein solcher Zwischenraum kann vorgesehen sein, um einen Kurzschluss zwischen zwei benachbarten Leiterbahnen zu vermeiden.

Mit anderen Worten können die Kontaktnadeln des Stromabnehmers vorzugsweise derart angeordnet sein, dass unabhängig von einer Drehung des Stromabnehmers auf der Wand, mindestens eine der Kontaktnadeln eine Verbindung mit einer der ersten Leiterbahnen (z.B. dem Pluspol) herstellt und mindestens eine andere der Kontaktnadeln eine Verbindung mit einer der zweiten Leiterbahnen (z.B. dem Minuspol) herstellt. Somit kann eine elektrische Stromversorgung eines Verbrauchers über den vorgeschlagenen Stromabnehmer über einen weiten Winkelbereich ermöglicht werden.

In einer Ausgestaltung können die auf einem Kreis liegen Kontaktnadeln derart angeordnet sein, dass die erste Kontaktnadel in einem ersten Drittel des Kreises liegt, die zweite Kontaktnadel in einem zweiten Drittel des Kreises liegt und die dritte Kontaktnadel in einem dritten Drittel des Kreises liegt. Beispielsweise kann der Kreis in drei gleich große Kreissektoren aufgeteilt sein und in jedem der drei Kreissektoren kann eine der drei Kontaktnadeln liegen.

In einer Ausgestaltung kann der Stromabnehmer ferner eine vierte, eine fünfte und eine sechste Kontaktnadel aufweisen. Dabei können die erste bis sechste Kontaktnadel als Sechseck angeordnet sein. Insbesondere können die Kontaktnadeln als Sechseck insbesondere als gleichseitiges Sechseck oder Stern angeordnet sein, wobei die Kontaktnadeln jeweils die Ecken des Sechsecks bzw. Spitzen des Sterns bilden. Es versteht sich, dass jedoch auch eine andere Anzahl von Kontaktelektroden vorgesehen sein kann, insbesondere vier oder mehr, fünf oder mehr, sechs oder mehr, sieben oder mehr, oder acht oder mehr.

In einer Ausgestaltung kann der Stromabnehmer derart ausgestaltet sein und die Kontaktnadeln derart angeordnet sein, dass, wenn der Stromabnehmer am Wandelement befestigt ist, mindestens zwei Kontaktnadeln eine oder mehrere der ersten elektrischen Leiterbahnen kontaktieren und mindestens zwei der Kontaktnadeln eine oder mehrere der zweiten elektrischen Leiterbahnen kontaktieren. Dies kann insbesondere für Anwendungen mit hohem Strombedarf vorteilhaft sein. In der Regel ist ein Stromabnehmer mit 3 oder 4 Kontaktnadeln bzw. Pins auch für Ströme von bis zu 2A ausreichend. Eine höhere Anzahl von Kontaktnadeln kann jedoch vorteilhaft sein, da der Strom pro Stromabnehmer reduziert werden kann. Beispielsweise können damit günstigere Bauelemente eingesetzt werden. Beispielsweise können zwei Standarddioden für je 2A günstiger sein als eine Hochleistungsdiode, welche für 4A ausgelegt ist. Alternativ können auch mehrere Stromabnehmer parallel verwendet werden, um eine erforderliche Leistung abzugreifen. Experimente haben gezeigt, dass neben der Versorgung von Leuchten auch die Versorgung von Bildschirmen möglich ist. Bei einer Zusammenschaltung wie beispielsweise einer Parallelschaltung mehrerer Stromabnehmer sind Leistungen von bis zu 3.000 Watt oder mehr grundsätzlich erreichbar.

In einer Ausgestaltung können die Kontaktnadeln derart angeordnet sind, dass ein Abstand zwischen der ersten Kontaktnadel und einer Gerade durch die zweite Kontaktnadel und die dritte Kontaktnadel größer als eine Breite einer der elektrischen Leiterbahnen ist. Alternativ oder zusätzlich kann ein Abstand zwischen der ersten Kontaktnadel und einer Gerade durch die zweite Kontaktnadel und die dritte Kontaktnadel kleiner als eine doppelte Breite einer der elektrischen Leiterbahnen, sowie optional einer dazwischenliegenden Isolations-Lücke, sein. Ein Vorteil dieser Anordnung kann darin bestehen, dass eine Drehung über einen weiten Winkelbereich ermöglicht wird.

In einer Ausgestaltung kann der Stromabnehmer eine vierte Kontaktnadel aufweisen und die vierte Kontaktnadel kann innerhalb des Kreises liegen, auf welchem die erste, die zweite und die dritte Kontaktnadel angeordnet sind. Beispielsweise kann die vierte Kontaktnadel auf einem Kreismittelpunkt oder auf einem Mittelpunkt eines von der ersten, zweiten und dritten Kontaktnadel gebildeten Dreiecks liegen. Ein Vorteil dieser Ausgestaltung kann darin bestehen, dass die Wahrscheinlichkeit, dass eine suffiziente elektrische Verbindung des Stromabnehmers mit den Leiterbahnen ermöglicht wird, weiter verbessert wird. Beispielsweise kann das Problem, dass zwei der drei auf dem Kreis liegenden Kontaktnadel in eine Isolations-Lücke zwischen einer der ersten Leiterbahnen und einer der zweiten Leiterbahnen fallen, adressiert werden. In einer Weiterbildung kann die vierte Kontaktnadel beabstandet von einem Kreismittelpunkt des Kreises angeordnet sein. Es versteht sich, dass auch die Merkmale dieser Ausgestaltung mit den Merkmalen einer oder mehrerer der vorhergehenden oder der nachfolgend beschriebenen Ausgestaltungen kombiniert werden können. Unter einer "vierten" Kontaktnadel kann eine weitere Kontaktnadel verstanden werden. Beispielsweise kann eine vierte Kontaktnadel im Rahmen der vorstehend genannten Anordnung als Sechseck als eine erste vierte Kontaktnadel und eine vierte Kontaktnadel, welche gemäß der vorliegenden Ausgestaltung innerhalb des Kreises liegt, als eine zweite vierte Kontaktnadel oder weitere Kontaktnadel verstanden werden. Es versteht sich, dass diese zweite vierte Kontaktnadel bzw. weitere Kontaktnadel innerhalb eines Kreises liegen kann, auf welchem die erste, die zweite und die dritte Kontaktnadel angeordnet sind, aber auch weitere Kontaktnadeln angeordnet sein können.

In einer Ausgestaltung kann das System ferner einen Gleichrichter aufweisen. Der Gleichrichter kann dazu eingerichtet sein, basierend auf einer an wenigstens zwei der Kontaktnadeln anliegenden Eingangsspannung, eine Ausgangsspannung definierter Polarität bereitzustellen. Der Gleichrichter kann Teil des Stromabnehmers sein, ein separates Element oder auch Teil des elektrischen Verbrauchers sein. Beispielsweise kann ein Brückengleichrichter vorgesehen sein. Alternativ oder zusätzlich kann der Gleichrichter in einem an den Stromabnehmer anschließbaren Verbraucher angeordnet sein. Der Gleichrichter kann einen ersten Ausgangskontakt und einen zweiten Ausgangskontakt aufweisen. Um den schaltungstechnischen Aufwand und damit die Kosten des Gleichrichters zu begrenzen weist der Stromabnehmer vorzugsweise genau vier oder genau drei oder genau zwei, Kontaktnadelnadeln auf. Insbesondere bei genau vier Kontaktnadeln besteht ein Vorteil in einem begrenzten schaltungstechnischen Aufwand und der Möglichkeit große Winkelbereiche abzudecken.

In einer Weiterbildung kann der Gleichrichter zumindest drei Eingänge und (genau) zwei Ausgänge aufweisen, wobei jeder der zumindest drei Eingänge mit einer jeweiligen Kontaktnadel verbunden ist.

In einer Ausgestaltung kann der Stromabnehmer (optional in Verbindung mit einem Halter) dazu eingerichtet sein, dass die Kontaktnadeln zwischen einer Kontaktposition, in welcher die Kontaktnadeln die Leiterbahnen kontaktieren, und einer Nicht-Kontaktposition, in welcher die Kontaktnadeln von den Leiterbahnen beabstandet sind, bewegbar sind, wenn der Stromabnehmer auf dem stromführenden Wandelement aufgelegt ist. Hierbei kann die Nicht-Kontaktposition auch als eine Verschiebeposition bezeichnet werden. Vorzugsweise kann der Stromabnehmer demnach auf dem Wandelement verschoben werden, um eine gewünschte Position zu erreichen. Wenn die gewünschte Position erreicht ist, können die Kontaktnadeln abgesenkt bzw. in die Kontaktposition gebracht werden. In einem Beispiel kann der Stromabnehmer einen Halter aufweisen, wobei der Halter derart ausgestaltet ist, dass die Kontaktnadeln durch Einbringen, beispielsweise durch Einschieben eines Verbrauchers in den Halter in Kontakt mit den Leiterbahnen gebracht werden. Beispielsweise werden die Kontaktnadeln erst aktiviert, wenn ein Anschlusselement eingeschoben bzw. Verbraucher bzw. Gehäuse ein- bzw. aufgesteckt wird. Ein Vorteil kann in einer verbesserten Positionierbarkeit in der Nicht-Kontaktposition bestehen.

In einer Ausgestaltung kann der Stromabnehmer derart ausgebildet sein, dass eine Gerade durch die erste und die zweite Kontaktnadel bei horizontaler oder vertikaler Ausrichtung des Stromabnehmers (an dem Wandelement) eine horizontale oder vertikale Achse des Stromabnehmers in einem spitzen Winkel schneidet, insbesondere in einem Winkel von nicht mehr als 30°, insbesondere in einem Winkel von nicht mehr als 15°, insbesondere in einem Winkel von nicht mehr als 5%.

Alternativ oder zusätzlich kann das System in einer Ausgestaltung ferner einen elektrischen Verbraucher aufweisen, an welchem der Stromabnehmer derart angeordnet ist, dass eine Gerade durch die erste und die zweite Kontaktnadel bei horizontaler oder vertikaler Ausrichtung des elektrischen Verbrauchers (an dem Wandelement) eine horizontale oder vertikale Achse des elektrischen Verbrauchers in einem spitzen Winkel schneidet, insbesondere in einem Winkel von nicht mehr als 20°, insbesondere in einem Winkel von nicht mehr als 10°, insbesondere in einem Winkel von nicht mehr als 5%.

Mit anderen Worten kann die Anordnung der Kontaktnadeln relativ zu der Ausrichtung der Leiterbahnen um einen (spitzen) Winkel verdreht angeordnet sein. Es ist auf die Relativposition von Kontaktnadeln und Gehäuse abzustellen. Ein Vorteil dieser Lösung kann in einer verbesserten Zuverlässigkeit bei der Kontaktierung bestehen. Die Erfinder haben erkannt, dass insbesondere im Ladenbau, Elemente, welche an dem Wandelement angebracht werden vorzugsweise horizontal oder vertikal ausgerichtet angebracht werden. Ferner kommen Winkel im Bereich zwischen 25 und 65° öfters zum Einsatz. Geringe Verdrehungen, beispielsweise um 5° oder 10° bzgl. der Horizontalen bzw. Vertikalen werden hingegen eher als ungewünschte Verkippung oder Fehlausrichtung wahrgenommen. Indem genau ein solcher selten vorkommender Winkel gewählt wird, kann die Wahrscheinlichkeit dafür, dass zwei in einer Linie liegende Kontaktnadeln in eine Isolations-Lücke zwischen zwei benachbarten Leiterbahnen fallen, reduziert werden.

In einer Ausgestaltung kann wenigstens eine (vorzugsweise jedoch alle) der Kontaktnadeln derart ausgestaltet sein, dass eine Spitze der Kontaktnadel einen Winkel zwischen 60° und 20°, insbesondere zwischen 45° und 25°, insbesondere von 30° aufweist. Bei einem mit 30° angegebenen Winkel kann eine Toleranz des Wertes ±10°, insbesondere ±5° betragen. Ein Vorteil dieser Ausgestaltung kann in einer guten Durchdringung des optional vorhandenen abdeckenden Überzugs und einer gleichzeitig hinreichende Kontaktfläche und Leitfähigkeit bestehen.

In einer Ausgestaltung können das Wandelement und der Stromabnehmer derart eingerichtet sein, dass der Stromabnehmer magnetisch am Wandelement anbringbar ist. Alternativ können andere Befestigungsmittel oder Befestigungsarten, wie beispielsweise Kleben oder Schrauben zum Einsatz kommen. Der Einsatz einer lösbaren Verbindung ist jedoch bevorzugt um eine spätere Umgestaltung zu ermöglichen.

Die vorstehend für den ersten Aspekt der Erfindung ausführlich beschriebenen Vorteile können für die weiteren Aspekte der Erfindung entsprechend gelten.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ausführungsformen der Erfindung sind in der Zeichnung dargestellt und werden in der nachfolgenden Beschreibung näher erläutert. Es zeigen:
- Fig. 1: einen beispielhaften Präsentationsstand mit einem System gemäß einem Ausführungsbeispiel der vorliegenden Offenbarung mit mehreren Wandelementen;
- Fig. 2: eine schematische Darstellung eines Wandelements ohne Überzug;
- Fig. 3: eine schematische Darstellung eines Wandelements mit Überzug;
- Fig. 4: eine Seitenansicht eines an einem nicht erfindungsgemäßen Wandelement befestigten Stromabnehmers;
- Fig. 5: eine vergrößerte Darstellung des Stromabnehmers aus Fig. 4;
- Fig. 6: schematische Darstellungen eines nicht erfindungsgemäßen Wandelements;
- Fig. 7: schematische Darstellungen eines erfindungsgemäßen Wandelements;
- Fig. 8: schematische Darstellungen eines weiteren erfindungsgemäßen Wandelements;
- Fig. 9: schematische Darstellungen eines nicht erfindungsgemäßen Wandelements;
- Fig. 10: eine schematische Darstellung einer Vorderansicht einer Mehrzahl von Wandelementen;
- Fig. 11: eine schematische Darstellung einer ersten Rückansicht einer Mehrzahl von Wandelementen;
- Fig. 12: eine schematische Darstellung einer zweiten Rückansicht einer Mehrzahl von Wandelementen;
- Fig. 13: eine weitere schematische Darstellung einer rückseitigen Kontaktierung einer Mehrzahl von Wandelementen;
- Fig. 14: eine schematische Darstellung einer Mehrzahl von Befestigungselementen;
- Fig. 15: eine stromführende Wandplatte;
- Fig. 16: zeigt ein Flussdiagram eines Verfahrens;
- Fig. 17: eine erste beispielhafte Darstellung einer Anordnung von Kontaktnadeln an einem Stromabnehmer;
- Fig. 18: eine zweite beispielhafte Darstellung einer Anordnung von Kontaktnadeln an einem Stromabnehmer;
- Fig. 19: eine dritte beispielhafte Darstellung einer Anordnung von Kontaktnadeln an einem Stromabnehmer;
- Fig. 20: eine vierte beispielhafte Darstellung einer Anordnung von Kontaktnadeln an einem Stromabnehmer;
- Fig. 21: eine Darstellung von Anordnungen von Kontaktnadeln auf einem stromführenden Wandelement in verschiedenen Positionen und Drehungen;
- Fig. 22: eine weitere Darstellung von verschiedenen Anordnungen von Kontaktnadeln auf einem stromführenden Wandelement in verschiedenen Positionen und Drehungen;
- Fig. 23: zeigt eine Darstellung einer Anordnung von drei Kontaktnadeln in Verbindung mit einem Gleichrichter;
- Fig. 24: zeigt eine Darstellung einer Anordnung von vier Kontaktnadeln in Verbindung mit einem Gleichrichter;
- Fig. 25A bis C: zeigen eine Draufsicht, sowie eine erste und eine zweite Seitenansicht eines Stromabnehmers für einen elektrischen Verbraucher;
- Fig. 26: zeigt eine perspektivische Darstellung eines möglichen Stromabnehmers;
- Fig. 27: zeigt eine perspektivische Darstellung eines möglichen Stromabnehmers mit einer Magnethalterung;
- Fig. 28: zeigt ein Flussdiagram eines Verfahrens

In Fig. 1 ist ein beispielhafter Präsentationsstand 100 bzw. einen Schaufensteraufbau mit einem System gemäß einem Ausführungsbeispiel der vorliegenden Offenbarung dargestellt. Der Präsentationsstand 100 weist eine Mehrzahl von Wandelementen 10 auf. Jede Seite kann aus einer Mehrzahl von einzelnen Wandelementen zusammengesetzt sein. An den Wandelementen 10 können verschiedene Objekte 5 befestigt werden. Hierzu können verschiedene aus dem Laden- oder Messebau bekannte Befestigungsmittel eingesetzt werden. In einer bevorzugten Ausführungsform können die Objekte magnetisch an den Wandelementen 10 befestigt werden. Ein Vorteil dieser Lösung besteht darin, dass die Objekte 5 frei auf den Wandelementen 10 positioniert werden können. Es versteht sich auch, dass entsprechende Boden- oder Deckenelement vorgesehen sein können, welche im Rahmen der vorliegenden Offenbarung der Einfachheit halber ebenfalls als Wandelement bezeichnet werden. Bei den Objekten kann es sich um elektrische Verbraucher 5 handeln, wie beispielsweise um eine Lichtquelle, eine Beleuchtungseinrichtung, einen Bildschirm, einen Motor, einen Lautsprecher, einer Schaufensterfigur oder dergleichen. Zur Stromversorgung sind Stromabnehmer vorgesehen, welche elektrisch mit den elektrischen Verbrauchern 5 verbunden sind oder als Teil der Objekte bzw. elektrischen Verbraucher ausgeführt sein können.

Mit dem vorgeschlagenen Wandelement 10 und dem zugehörigen Stromabnehmer 20 lassen sich Präsentations-, Verkaufs- oder Messestände 100, insbesondere in modernen Show-Rooms, leicht verändern und insbesondere an örtliche Gegebenheit leicht anpassen, wodurch eine hohe Flexibilität hinsichtlich einer Gestaltungsfreiheit des Präsentations-, Verkaufs- oder Messestandes 100 erreicht werden kann. Auch im Ladenbau können derartige Wandelemente 10 eingesetzt werden. Ferner kann das System auch in Museen oder im Bereich Smart Home vorteilhaft zum Einsatz kommen.

Insbesondere entfällt bei diesem im Vergleich zu bisherigen Messeständen ein aufwändiges Verkabeln von elektrischen Verbrauchern, wodurch nicht nur der Auf- und Abbau deutlich vereinfacht wird, sondern zugleich die elektrischen Verbraucher 5 hinsichtlich ihrer Lage nahezu frei und auch veränderbar positioniert werden können. Zum Aufbau des Präsentations-, Verkaufs- oder Messestandes 100 werden üblicherweise mehrere Wandelemente 10 zusammengebaut. Mit den vorgeschlagenen stromführenden Wandelementen mit rückseitiger Kontaktierung kann der Aufbau weiter erleichtert werden.

Eine Besonderheit des vorgeschlagenen Systems kann darin bestehen, dass die Stromabnehmer 10 bzw. die elektrischen Verbraucher 5 nicht nur hinsichtlich ihrer horizontalen und vertikalen Position flexibel auf den Wandelementen 1 positioniert werden können, sondern auch eine Drehung ermöglicht werden kann. Das vorgeschlagene System weist hierzu wenigstens ein stromführendes Wandelement 10 und einen Stromabnehmer 20 für einen elektrischen Verbraucher 5 auf. Ein Ausführungsbeispiel eines stromführenden Wandelements 10 ist in Fig. 2 und 3 gezeigt. Ausführungsbeispiele von Stromabnehmern sind in Fig. 4 ff. gezeigt.

Fig. 2 zeigt eine schematische Darstellung einer ersten Ausgestaltung eines Wandelements 10 ohne Überzug. Das Wandelement 10 weist erste elektrische Leiterbahnen 11 einer ersten Polarität und zweite elektrische Leiterbahnen 12 einer zweiten Polarität auf. Die ersten und zweiten elektrischen Leiterbahnen 11, 12 sind zumindest abschnittsweise abwechselnd bzw. alternierend angeordnet. Die ersten elektrischen Leiterbahnen 11 können eine erste kammartige Struktur bilden. Die zweiten elektrischen Leiterbahnen 12 können eine zweite, korrespondierende kammartige Struktur bilden, wobei die erste kammartige Struktur und die zweite kammartige Struktur derart ausgebildet sind, dass die kammartigen Strukturen ineinander greifen. Zwischen den ersten und zweiten elektrischen Leiterbahnen 11, 12 ist eine Isolations-Lücke vorgesehen. Die Isolations-Lücke sorgt dafür, dass kein Kurzschluss entsteht. Vorzugsweise ist eine Breite der Isolations-Lücke möglichst klein, beispielsweise kleiner als 2 mm, insbesondere kleiner als 1,5 mm, insbesondere kleiner als 1,0 mm, insbesondere kleiner als 0,5 mm, insbesondere kleiner als 0,2 mm. Die Breite der Isolations-Lücke kann kleiner als 1/10, insbesondere kleiner als 1/20 einer Breite der Leiterbahnen sein. Damit kann die Wahrscheinlichkeit, dass eine der Kontaktnadeln in die Isolations-Lücke fällt reduziert werden. Dabei kann die Isolationslücke jedoch größer als eine Breite einer Spitze einer Kontaktnadel eines Stromabnehmers gewählt werden, um einen Kurzschluss zwischen den Leiterbahnen 11 der ersten Polarität und den Leiterbahnen der zweiten Polarität 12 zu vermeiden. Die Leiterbahnen 11 der ersten Polarität sind dazu einrichtet mit einem ersten Ausgang einer Spannungsquelle, beispielsweise einem Pluspol 13 verbunden zu werden. Die Leiterbahnen 12 der zweiten Polarität sind dazu eingerichtet mit einem zweiten Ausgang einer Spannungsquelle, beispielsweise einem Minuspol 14 verbunden zu werden. Statt mit einer Gleichspannung können die Leiterbahnen 11, 12 auch mit einer Wechselspannung oder mit einer Kombination aus Gleich- und Wechselspannung beaufschlagt werden. Eine Fläche des stromführenden Wandelements kann zu wenigstens 70%, insbesondere zu wenigstens 85%, insbesondere zu wenigstens 90% oder 95% mit den ersten und zweiten Leiterbahnen bedeckt sein. Die Leiterbahnen 11, 12 können Teil eines Trägerelements 15 des Wandelements 10 sein oder alternativ auf dem Trägerelement 15 aufgebracht sein. Vorteilhafte Ausgestaltungen von Wandelementen mit rückseitigen Anschlusskontakten sind in Fig. 6 ff. gezeigt.

Fig. 3 zeigt eine schematische Darstellung eines Wandelements 10, welches optional einen Überzug 18 aufweist. Beispielsweise kann der Überzug 18 die auf der Trägerplatte 15 aufgebrachten Leiterbahnen 11, 12 abdecken. Alternativ können die Leiterbahnen 11, 12 als Teil des Überzugs ausgeführt sein. Hierbei können die Leiterbahnen beispielsweise eine gleiche oder ähnliche Geometrie wie die vorstehend beschriebenen und in Fig. 2 gezeigten Leiterbahnen aufweisen. Zur Befestigung des Überzugs 18 an dem Wandelement 10 kann eine randseitige Kederschiene 17 (bzw. ein Kederprofil) vorgesehen sein, in welche z.B. eine überzugseitige Kederleiste eingesteckt wird. Die Kederleiste kann beispielsweise aus Silikon oder Aluminium ausgeführt sein.

Fig. 4 zeigt eine Seitenansicht eines Systems mit einem Wandelement 10 und einem an dem Wandelement 10 befestigten Stromabnehmer 20. Fig. 5 zeigt eine vergrößerte Darstellung des Stromabnehmers 20 aus Fig. 4 auf dem Wandelement 10. Das Wandelement 10 weist eine Trägerplatte 15 und optional einen diese abdeckenden Überzug 18 auf. Das Wandelement 10 weist ferner erste elektrische Leiterbahnen 11 einer ersten Polarität und zweite elektrische Leiterbahnen 12 einer zweiten Polarität auf, wobei die ersten und zweiten elektrischen Leiterbahnen 11, 12 zumindest abschnittsweise abwechselnd angeordnet sind.

Das Wandelement 10 weist eine Trägerplatte mit einer Vorderseite und einer Rückseite auf. Die ersten elektrischen Leiterbahnen 11 und die zweiten elektrischen Leiterbahnen 12 sind auf der Vorderseite der Trägerplatte 15 angeordnet. Das Wandelement 10 weist einen ersten elektrischen Anschlusskontakt 13 und einen zweiten elektrischen Anschlusskontakt 14 auf. Wie in Fig. 4 gezeigt ist der erste elektrische Anschlusskontakt 13 mit den ersten elektrischen Leiterbahnen 11 elektrisch leitend verbunden. Der zweite elektrische Anschlusskontakt 14 ist mit den zweiten elektrischen Leiterbahnen 12 elektrisch leitend verbunden. Der der erste elektrische Anschlusskontakt 13 und der zweite elektrische Anschlusskontakt 14 sind auf der Rückseite der Trägerplatte 15 angeordnet. Beispielsweise können flächige Anschlusskontakte 13, 14 vorgesehen sein. Die Anschlusskontakte 13, 14 können mit korrespondierenden Anschlusselementen oder Elektroden, beispielsweise an einer Wand oder an einem Präsentationsständer in Kontakt gebracht werden, wie beispielsweise in Fig. 11 bis 13 gezeigt, um das Wandelements mit Strom zu versorgen. Unter einer Vorderseite des Wandelements kann diejenige Seite des Wandelements 10 verstanden werden, auf welcher der Stromabnehmer 20 anbringbar ist. Unter einer Rückseite des Wandelements kann die der Vorderseite gegenüberliegende Seite verstanden werden.

In dem in Fig. 4 gezeigten Beispiel sind der erste und zweite elektrische Anschlusskontakt 13, 14 auf der Rückseite durch elektrische Verbindungen durch die Trägerplatte 15 hindurch mit der jeweils entsprechenden elektrischen Leiterbahn 11, 12 auf der Vorderseite verbunden.

Der Stromabnehmer 20 weist eine Mehrzahl von wenigstens zwei, insbesondere von wenigstens drei Kontaktnadeln 21a, 21b, 21c auf. Der Stromabnehmer 20 ist dazu eingerichtet, derart an dem Wandelement 10 befestigt zu werden, dass zumindest eine der Kontaktnadeln 21a eine der ersten elektrischen Leiterbahnen 11 kontaktiert und zumindest eine andere der Kontaktnadeln 21b eine der zweiten elektrischen Leiterbahnen kontaktiert. Hierbei können eine erste Kontaktnadel 21a, eine zweite Kontaktnadel 21b, und eine dritte Kontaktnadel 21c der Mehrzahl von Kontaktnadeln derart angeordnet sein, dass diese auf einem Kreis liegen, wie nachfolgend mit Bezug auf Fig. 17 ff. näher erläutert wird.

Zur Befestigung des Stromabnehmers 20 an dem Wandelement 10, können das Wandelement 10 und der Stromabnehmer 20 derart eingerichtet sein, dass der Stromabnehmer magnetisch am Wandelement anbringbar ist. Beispielsweise kann der Stromabnehmer 20, wie in Fig. 4 und 5 gezeigt, einen oder mehrere Magnete 32 aufweisen. Die Leiterbahnen 11, 12 und/oder die Trägerplatte können ein magnetisches Material aufweisen, so dass der Stromabnehmer daran anhaften kann.

Die Kontaktnadeln 21a-c des Stromabnehmers können mit einem Gleichrichter 22 verbunden sein. Der Gleichrichter kann Teil des Stromabnehmers oder Teil eines mit dem Stromabnehmer verbindbaren elektrischen Verbrauchers 5 sein. Der Gleichrichter 22 ist dazu eingerichtet, basierend auf einer an wenigstens zwei der Kontaktnadeln 21a-c anliegenden Eingangsspannung, eine Ausgangsspannung definierter Polarität bereitzustellen. Hierfür können Ausgangspins 24a, 24b vorgesehen sein, an welche ein elektrischer Verbraucher 5 angeschlossen werden kann. Der Gleichrichter kann zumindest zwei, insbesondere zumindest drei Eingänge 23a-c und zwei Ausgänge 24 a,b aufweisen, wobei jeder der zumindest drei Eingänge 23a-c mit einer jeweiligen Kontaktnadel 21a-c verbunden oder verbindbar ist. Ausführungsbeispiele derartiger Gleichrichter in Form von Brückengleichrichtern sind in Fig. 23 und 24 gezeigt. Optional können der Gleichrichter 22, der Stromabnehmer 20 und der elektrische Verbraucher 5 eine Einheit 6 bilden. Optional können der Stromabnehmer 20 und der Gleichrichter 22 Teil des elektrischen Verbrauchers 5 sein.

Es versteht sich, dass der Stromabnehmer bzw. die Kontaktnadeln optional eine Kontaktfeder 26 für die Kontaktnadeln aufweisen können, wie in Fig. 5, um einen definierten Anpressdruck bereitzustellen.

Fig. 6 bis 8 zeigen schematische Darstellungen beispielhafter Wandelemente. Hierbei bezeichnen: A eine Ansicht der Vorderseite, B eine Ansicht der Rückseite, C eine erste Seitenansicht und D eine zweite Seitenansicht. In einer optionalen Ausgestaltung kann eine elektrisch leitende Schicht 70, beispielsweise eine elektrisch leitende Folie vorgesehen sein, wie in Ansicht E gezeigt, welche auf der Trägerplatte aufgebracht sein kann.

Wie in Fig. 6A gezeigt, weist das Wandelement 10 auf der Vorderseite der Trägerplatte 15 erste elektrische Leiterbahnen 11 einer ersten Polarität und zweite elektrische Leiterbahnen 12 einer zweiten Polarität auf. Die ersten und zweiten elektrischen Leiterbahnen 11, 12 sind zumindest abschnittsweise abwechselnd angeordnet. Ein auf dem Wandelemente 10 angeordneter Stromabnehmer 20 kann dazu eingerichtet sein eine elektrische Verbindung zu den ersten und zweiten Leiterbahnen 11,12 herzustellen.

In dem in Fig. 6 angezeigten nicht erfindungsgemäßen Ausführungsbeispiel kann eine Erweiterung 61 der ersten elektrischen Leiterbahnen 11 um eine Kante 63 der Trägerplatte von der Vorderseite auf eine Rückseite der Trägerplatte 15 geführt sein. Entsprechend kann eine Erweiterung 62 der zweiten elektrischen Leiterbahnen 12 um eine (zweite) Kante 64 der Trägerplatte von der Vorderseite auf eine Rückseite der Trägerplatte 15 geführt sein. Dies ist beispielhaft in Fig. 6A bis D gezeigt.

Fig. 6C zeigt eine Seitansicht, wie die Erweiterung 61 um die Kante der Trägerplatte herum von der Vorderseite auf die Rückseite geführt wird. Die rückseitige Ansicht ist in Fig. 6B gezeigt. Die Erweiterung 61 der ersten elektrischen Leiterbahnen 11 ist mit dem ersten rückseitigen Anschlusskontakt 13 elektrisch leitend verbunden. Die Erweiterung 62 der zweiten elektrischen Leiterbahnen 12 ist mit dem zweiten rückseitigen Anschlusskontakt 14 elektrisch leitend verbunden sein. Optional können die Erweiterungen 61, 62 als rückseitige Anschlusskontakte dienen. Die Anschlusskontakte 13,14 können jedoch noch weitere Elemente aufweisen. Beispielsweise kann der erste und/oder zweite rückseitige Anschlusskontakt 13,14 einen Magnet zur magnetischen Befestigung des Wandelements an einer Trägerstruktur, wie beispielsweise einer Elektrodenanordnung oder einer Wand aufweisen. Ein Magnet oder anderes Befestigungsmittel kann als separates Element vorgesehen sein. Vorzugsweise können stromleitende Magnete, wie beispielsweise leitfähig ummantelte Neodym-Magnete zum Einsatz kommen.

Fig. 6E zeigt eine Darstellung einer elektrisch leitenden Schicht 70 in einer beispielhaften Ausführungsform als elektrisch leitende Folie. Die elektrischen Leiterbahnen 11, 12 und die Erweiterungen 61, 62 können als leitende Folie ausgeführt sein. Die Erweiterungen können somit auf einfache Art und Weise um die Kanten der Trägerplatte geführt sein. Hierbei können Teile der elektrisch leitenden Schicht 70 als Anschlusskontakte 13, 14 dienen. Es versteht sich, dass zwischen den elektrischen Leiterbahnen 11,12 und der Trägerplatte 15 eine Isolationsschicht 65 vorgesehen sein kann. Hierdurch kann ein Kurzschluss der Leiterbahnen 11, 12 durch die Trägerplatte 15 vermieden werden. Beispielsweise, wenn die Trägerplatte 15 aus einem leitfähigen Material wie Stahl gefertigt ist.

Beispielhafte Wandelemente sind in Fig. 10 und 11 jeweils in Zeile eins, Spalten eins und zwei mit einer vorderseitigen und einer rückseitigen Ansicht dargestellt.

In einer Ausgestaltung können die Erweiterungen 61, 62 bzw. Anschlusskontakte 13, 14 derart angeordnet sein, dass in der Herstellung die Erweiterung bzw. Anschlusskontakte miteinander verschränkt angeordnet sein können. Ein Vorteil dieser Ausgestaltung ist, dass Material eingespart wird.

Fig. 7 zeigt eine schematische Darstellung eines erfindungsgemäßen Wandelements 10. Zur Vermeidung von Wiederholungen werden nachfolgend mögliche Unterschiede gegenüber der vorher beschriebenen Ausführungsform hervorgehoben.

Wie in Fig. 7A gezeigt, bilden die ersten elektrischen Leiterbahnen 11 und die zweiten elektrischen Leiterbahnen 12 eine ineinandergreifende Kammstruktur. Die ersten elektrischen Leiterbahnen 11 bilden einen ersten Kamm und die zweiten elektrischen Leiterbahnen 12 bilden einen zweiten Kamm. Bei dem in Fig. 6A gezeigten nicht erfindungsgemäßen Ausführungsbeispiel sind für beide Kämme die Zinken der Kammstruktur auf der Vorderseite der Trägerplatte 15 angeordnet. In Fig. 6A ist ein die Zinken verbindender Steg ebenfalls auf der Vorderseite der Trägerplatte 15 angeordnet. Im Gegensatz hierzu ist gemäß Fig. 7 für zumindest einen der beiden Kämme ein die Zinken verbindender Steg 66 der Kammstruktur auf der Rückseite der Trägerplatte 15 angeordnet. Hierdurch kann eine bessere Flächenausnutzung der Vorderseite erreicht werden. Auch in den Randbereichen des Wandelements 10 kann somit die Wahrscheinlichkeit erhöht werden, dass zumindest eine der Kontaktnadeln des Stromabnehmers 20 eine der ersten elektrischen Leiterbahnen 11 kontaktiert und zumindest eine andere der Kontaktnadeln eine der zweiten elektrischen Leiterbahnen 12 kontaktiert. Bei dem in Fig. 7E gezeigten Ausführungsbeispiel sind Falzkanten als gestrichelte Linie 73 dargestellt, an welche die Folie um die Kanten 63, 64 der Trägerplatte 15 gelegt werden kann.

Bei Fig. 6 und 7 kann grundsätzlich eine gleiche oder ähnliche Trägerplatte 15 zum Einsatz kommen. Unterschiedlichen Ausführungsformen können dadurch realisiert werden, dass die Trägerplatten 15 mit einer anderen Folie 70 überzogen werden, wie in Fig. 6E und Fig. 7E gezeigt. Es versteht sich, dass eine derartige Folie ein Schichtaufbau mit mehreren Schichten aufweisen kann. Zumindest eine leitfähige Schicht kann bereitgestellt werden, um die ersten elektrischen Leiterbahnen 11 und die zweiten elektrischen Leiterbahnen 12 auszubilden. Ferner kann mindestens eine Isolationsschichte zur elektrischen Isolierung gegenüber der Trägerplatte 15 vorgesehen sein. Ferner können optional eine oder mehrere Deckschichten vorgesehen sein. Hierbei kann es sich beispielsweise auch um einen Überzug handeln, wie vorstehend beschrieben.

Wie bereits für Fig. 6 beschrieben, können der erste und der zweite elektrische Anschlusskontakt 13,14 direkt durch Erweiterungen 61,62 der elektrischen Leiterbahnen 11,12 gebildet werden.

Bei der in Fig. 7B gezeigten rückseitigen Darstellung des Wandelements 10 sind der erste und der zweite elektrische Anschlusskontakt 13,14 rotationssymmetrisch auf der Rückseite der Trägerplatte 15 angeordnet. Hierdurch können die Wandelemente 10 mit flexiblerer Orientierung montiert werden, wie beispielhaft in Fig. 10 gezeigt. Im Rahmen der vorliegenden Offenbarung kann unter einer rotationssymmetrischen Anordnung verstanden werden, dass bei einer Drehung der Trägerplatte um ihren Mittelpunkt um eine Achse orthogonal zur Vorderseite der Trägerplatte zumindest ein Teilbereich des zweiten elektrischen Anschlusskontakts an einer Position zum Liegen kommt, welche zumindest einem Teilbereich der vormaligen Position des ersten elektrischen Anschlusskontakts 13 entspricht. Eine teilweise Überdeckung bei Rotation kann somit ausreichen.

Optional weist das Wandelement 10 ferner einen dritten elektrischen Anschlusskontakt 13' und einen vierten elektrischen Anschlusskontakt 14' auf, wobei der dritte elektrische Anschlusskontakt 13' mit den ersten elektrischen Leiterbahnen 11 elektrisch leitend verbunden ist und wobei der vierte elektrische Anschlusskontakt 14' mit den zweiten elektrischen Leiterbahnen 12 elektrisch leitend verbunden ist. Der dritte elektrische Anschlusskontakt 13' und der vierte elektrische Anschlusskontakt 14' sind auf der Rückseite der Trägerplatte angeordnet. Im vorliegenden Ausführungsbeispiel ist die Trägerplatte 15 quadratisch. Die vier Anschlusskontakte sind rotationssymmetrisch auf der Rückseite der Trägerplatte 15 angeordnet, im vorliegenden Beispiel paarweise an diagonal gegenüberliegenden Ecken auf der Rückseite der Trägerplatte. Hierdurch kann die Platte jeweils um 90° gedreht an einer Wand oder auf einer Trägerstruktur angebracht werden, wie in Fig. 10 gezeigt. Beispielhafte Wandelemente sind in Fig. 10 und 11 jeweils in Zeile drei Spalten eins und zwei mit einer vorderseitigen und einer rückseitigen Ansicht dargestellt.

Indem die Kontaktelemente 13,14 den Randbereichen links und rechts auf der Rückseite der Trägerplatte 15 angeordnet sind kann ein Materialeinsatz reduziert werden. Insbesondere kann ein mittlerer Bereich der Rückfläche der Trägerplatte 15 frei bleiben.

Fig. 8 zeigt eine weitere Ausführungsform eines erfindungsgemäßen Wandelements 10. Bei diesem Ausführungsbeispiel ist der erste elektrische Anschlusskontakt 13 in einem ersten Randbereich auf der Rückseite der Trägerplatte 15 angeordnet und der zweite elektrische Anschlusskontakt 14 ist in einem zweiten gegenüberliegenden Randbereich auf der Rückseite der Trägerplatte 15 angeordnet. Hierbei kann der Anschlusskontakt gleichzeitig die Funktion des Stegs 66 der Kammstrukturen bereitstellen, welcher die jeweiligen Leiterbahnen 11 miteinander verbindet. Optional können die Leiterbahnen auf die Rückseite der Trägerplatte 15 geführt sein und durch die als Steg ausgebildeten Anschlusskontakte bzw. Erweiterungen 61 mit einander verbunden sein. Beispielhafte Wandelemente sind in Fig. 10 und 11 jeweils in Zeile zwei Spalten drei und vier mit einer vorderseitigen und einer rückseitigen Ansicht dargestellt.

Bei dem in Fig. 10 gezeigten Ausführungsbeispiel weist das System eine Kombination aus Wandelementen mit vorderseitigen Leiterbahnen und Wandelementen ohne vorderseitige Leiterbahnen auf. Somit können in Bereichen, in welchen keine Stromversorgung erforderlich ist einfachere, kostengünstigere Elemente eingesetzt werden.

Fig. 9 zeigt daher ein Ausführungsbeispiel eines nicht erfindungsgemäßen Wandelementes ohne vorderseitige Leiterbahnen. Das Wandelement 10 kann jedoch eine Isolationsschicht 65 aufweisen, insbesondere in einem oder mehreren Bereichen 68, in welchen üblicherweise eine elektrische Kontaktierung erfolgt.

Fig. 9E zeigt eine Isolationsschicht in Form einer flächigen Folie. Optional können allerdings auch kleinere Folienbereiche vorgesehen seien, beispielsweise wie in Fig. 9 E mit Bezugszeichen 68 angedeutet. Ein Teil der Trägerplatte 15 kann frei bleiben. Hierdurch kann Material eingespart werden.

Fig. 10 und 11 zeigen eine schematische Darstellung einer Vorderansicht bzw. einer Rückansicht einer mit einer Anordnung einer mit einer Mehrzahl von Wandelementen bestückten Wand. Beispielsweise kann es sich hierbei um die Rückseite eines Schaufensters oder eines Messestandes handeln wie in Fig. 1 dargestellt. Statt großflächiger Wandelemente kann das System eine Mehrzahl von Wandelementen 10 aufweisen. Ein Vorteil ergibt sich insbesondere dann, wenn das System eine Kombination aus Wandelementen mit vorderseitigen Leiterbahnen und Wandelementen ohne vorderseitige Leiterbahnen aufweist. Hierdurch kann der Fertigungsaufwand reduziert werden und Kosten gespart werden.

Vorzugsweise können die Wandelemente über eine lösbare Verbindung, insbesondere magnetisch an der Wand befestigt werden. Hierdurch können die Wandelemente leicht ausgetauscht und umorganisiert werden. Beispielsweise können Bereiche, welche bisher mit einem Wandelement ohne vorderseitige Leiterbahnen ausgestattet waren nunmehr mit einem Wandelemente mit vorderseitigen Leiterbahnen versorgt werden. Ferner kann die Anzahl der Wandelemente mit oder ohne vorderseitige Leiterbahnen erhöht oder reduziert werden. Hierdurch kann eine genaue Anpassung an die Kundenwünsche und das zur Verfügung stehende Budget erfolgen. Ein nachträgliches Upgrade ist somit möglich.

Wie in der rückseitigen Ansicht in Fig. 11 gezeigt, kann das System eine Elektrodenanordnung aufweisen, um die Wandelemente über die ersten und zweiten Anschlusskontakte 13, 14 rückseitig mit Strom zu versorgen. Die Elektrodenanordnung weist eine erste Gruppe von Elektroden 81 und eine zweite Gruppe von Elektroden 82 auf. Beispielsweise kann über die Elektroden 81 ein Pluspol und über die Elektroden 82 ein Minuspol bereitgestellt werden. Die erste Gruppe von Elektroden 81 ist dazu eingerichtet und derart angeordnet, um die ersten elektrischen Anschlusskontakte 13 der jeweiligen Wandelemente mit einer ersten Polarität zu verbinden. Die zweite Gruppe von Elektroden 82 ist dazu eingerichtet und derart angeordnet, um die zweiten elektrischen Anschlusskontakte 14 der jeweiligen Wandelemente 15 mit einer zweiten Polarität zu verbinden. Durch die vorgeschlagene Anordnung können die Wandelemente flexibel angeordnet und insbesondere in 180° oder 90° Schritten rotiert werden.

Ein Vorteil der vorgeschlagenen Lösung kann insbesondere darin bestehen, dass auch Designer und Dekorateure ohne tiefgreifende Kenntnisse der Elektrotechnik, Wandelemente austauschen und umpositionieren können. Eine Verdrehung von Wandelementen kann zwar dazu führen, dass sich die Polarität der ersten und zweiten elektrischen Leiterbahnen ändert. Dies ist jedoch im Allgemeinen unkritisch. Bei den Stromabnehmern ist im Vorfeld ebenfalls nicht bekannt, welche der Nadeln mit Leiterbahnen der ersten und zweiten Polarität in Verbindung kommen. Beispielsweise kann daher ein Gleichrichter vorgesehen sein, wie in Fig. 23 und 24 gezeigt.

Die Elektroden der ersten Gruppe 81 und die Elektroden der zweiten Gruppe 82 sind in Fig. 11 in einem Schachbrettmuster in unterschiedlichen Reihen und unterschiedlichen Spalten angeordnet. Die Elektrodenanordnung kann Aufnahmeelemente bzw. Befestigungselemente 88 aufweisen, welche zwischen den Elektroden der ersten und der zweiten Gruppe liegen können und nicht stromführend sind. Beispielsweise kann eine Stromzuführung über die schachbrettartige Elektrodenanordnung jeweils diagonal gegenüberliegender Ecken der Wandelemente 10 erfolgen. Für die weiteren Ecken der Wandelemente 10 ist es ausreichend, wenn diese lediglich auf einer oder mehreren Aufnahmen bzw. Befestigungselementen 88 angebracht sind oder gar direkt an einer Wand oder einem Befestigungsständer angebracht sind.

Optional können die Wandelemente 10 mit den ersten und zweiten Leiterbahnen sowie der diese kontaktieren den rückseitigen Anschlusskontakte derart angeordnet sein, dass das Wandelement 10 auf eine vorgegebene Länge kürzbar sind. Hierfür können der erste elektrische Anschlusskontakt 13 und der zweite elektrische Anschlusskontakt 14 zumindest abschnittsweise auf der gleichen Seite bzw. an der gleichen Kante auf der Rückseite der Trägerplatte 15 angeordnet sein. Beispiele für derart kürzbare Wandelemente 10 sind in Fig. 7 und 8 gezeigt. Wie in Fig. 11 Zeile 4 Spalten 3 und 4 gezeigt, kann eine Länge der entsprechenden Wandelemente 10 somit flexibel an gewünschte Anwendungsszenarien angepasst werden.

Fig. 12 zeigt eine schematische Darstellung einer zweiten Rückansicht einer Mehrzahl von Wandelementen 10. Die Elektrodenanordnung weist hierbei stromführende Längselektroden 85,86 auf. Diese können gleichzeitig als Befestigungselemente für die Wandelemente 10 dienen. Ein Vorteil besteht in einer einfachen Montage. Es versteht sich, dass die möglichen Rotationszustände der Wandelemente durch die Elektrodenanordnung eingeschränkt sein können. Beispielsweise ist bei den in Fig. 7 und Fig. 8 gezeigten Wandelementen ein Kurzschluss zu vermeiden. Dieses Problem stellt sich bei der in Fig. 11 gezeigten, schachbrettartigen Anordnung der Elektroden 81,82 nicht. Eine flexible Drehung des in Fig. 6 gezeigten Wandelementes bzw. der in Fig. 10 gezeigten Wandelemente ist jedoch in Verbindung mit bei der in Fig. 12 gezeigten Elektrodenanordnung möglich.

Fig. 13 zeigt eine weitere Ausgestaltung einer rückseitigen Kontaktierung einer Mehrzahl von Wandelementen. Hierbei kann eine Mehrzahl von Elektroden an der Wand angebracht sein, wobei die Elektrodenanordnung eine erste Gruppe von Elektroden 91 aufweist, welche mit einer ersten Polarität beispielsweise einem Pluspol verbunden sind und eine zweite Gruppe von Elektroden aufweist, welche mit einem Minuspol verbunden sind.

Eine beispielhafte Verbindung mehrerer Elektroden ist in Fig. 14 gezeigt. Eine Elektrode 90 der Elektrodenanordnung kann ein Befestigungsmittel 96 aufweisen, beispielsweise in Form einer Schraube, welche beispielsweise mittels eines Dübels in einer Wand 140 befestigt werden kann. Die Elektrode 90 kann ferner ein Halteelement, beispielsweise einen Magneten 95, aufweisen mit dem das Wandelement 10 an der Elektrode befestigt werden kann. Bei dieser Art der Befestigung kann sich ein Synergieeffekt ergeben, wenn auch ein Verbraucher magnetisch an dem Wandelement angebracht wird. Darüber hinaus kann die Elektrode 90 ein Anschluss 97 aufweisen an dem eine Zuleitung angeschlossen werden kann. Insbesondere kann der Anschluss 97 derart ausgestaltet sein, dass eine Weiterführung bzw. Kontaktierung weiterer Elektroden möglich ist.

Um die mechanische Stabilität zu verbessern können, wie in Fig. 13 mit Bezugszeichen 93 gekennzeichnet nicht kontaktierte Elektroden bzw. Elemente vorgesehen sein, um die mechanische Stabilität zu verbessern.

Fig. 15 zeigt ein weiteres Beispiel einer Rückansicht eines stromführenden Wandelements mit einem ersten rückseitigen Anschlusskontakt 13 und einem zweiten rückseitigen Anschlusskontakt 14. Zumindest teilweise kann auf der Rückseite eine isolierende Schicht 65 vorgesehen sein. Diese kann Aussparungen für den ersten und zweiten Anschlusskontakt 13 14 aufweisen.

Fig. 16 zeigt ein Flussdiagram eines Verfahrens 300 zum Herstellen eines Wandelements.

In einem ersten Schritt S301 wird eine (ferromagnetische) Trägerplatte bereitgestellt, wobei die Trägerplatte eine Vorderseite und eine Rückseite aufweist.

In einem nachfolgenden Schritt S302 werden erste elektrische Leiterbahnen einer ersten Polarität und zweite elektrische Leiterbahnen einer zweiten Polarität aufgebracht, wobei die ersten und zweiten elektrischen Leiterbahnen zumindest abschnittsweise abwechselnd angeordnet sind; wobei die ersten elektrischen Leiterbahnen und die zweiten elektrischen Leiterbahnen auf der Vorderseite der Trägerplatte aufgebracht werden.

In einem Schritt S302 werden ein erster elektrischer Anschlusskontakt und ein zweiter elektrischer Anschlusskontakt auf der Rückseite der Trägerplatte aufgebracht, wobei der erste elektrische Anschlusskontakt mit den ersten elektrischen Leiterbahnen elektrisch leitend verbunden ist, und wobei der zweite elektrische Anschlusskontakt mit den zweiten elektrischen Leiterbahnen elektrisch leitend verbunden ist.

Beispielsweise kann für die Schritte S302 und S303 eine elektrische leitende Folie, wie in Fig. 6E bis 8E gezeigt, zunächst auf der Vorderseite der Trägerplatte aufgebracht werden, gemäß Schritt S302, und dann um die Kanten der Trägerplatte herum gefaltet auf der Rückseite angebracht werden, gemäß Schritt S303.

Nachfolgend werden Ausgestaltungen des Stromabnehmers und insbesondere verschiedene Anordnungen der Kontaktnadeln beschrieben.

Fig. 17 bis 20 zeigen beispielhafte Darstellungen von Anordnungen von Kontaktnadeln 21a-f an einem Stromabnehmer 20. Die Stromabnehmer 20 weisen jeweils eine Mehrzahl von wenigstens drei Kontaktnadeln 21a-21f auf, wobei eine erste Kontaktnadel 21a, eine zweite Kontaktnadel 21b, und eine dritte Kontaktnadel 21c der Mehrzahl von Kontaktnadeln 21a-21f derart angeordnet sind, dass diese auf einem Kreis 41 liegen. Der Kreis 41 ist in gestrichelten Hilfslinien dargestellt, da hiermit lediglich die Art der Anordnung beschrieben werden soll.

Bei dem in Fig. 17 gezeigten Beispiel weist der Stromabnehmer 20 drei Kontaktnadeln 21a-c auf, wobei die die erste, zweite und dritte Kontaktnadel 21a-21c des Stromabnehmers 20 derart angeordnet sind, dass sie ein Dreieck 42, insbesondere ein spitzwinkliges Dreieck, insbesondere ein gleichschenkliges, und insbesondere ein gleichseitiges Dreieck bilden.

Fig. 21 zeigt eine Darstellung des in Fig. 17 gezeigten Stromabnehmers bzw. dessen Kontaktnadelanordnung in verschiedenen Positionen und Drehungen A bis F. Im Hintergrund sind die ersten elektrischen Leiterbahnen 11 und zweiten elektrischen Leiterbahnen 12 des Wandelements 10 dargestellt. Der Stromabnehmer 20 (genauer dessen Kontaktnadelanordnung) ist eingerichtet, um an dem Wandelement derart befestigt zu werden, dass zumindest eine der Kontaktnadeln 21a eine der ersten elektrischen Leiterbahnen 11 kontaktiert und zumindest eine andere der Kontaktnadeln 21b, 21c eine der zweiten elektrischen Leiterbahnen 12 kontaktiert. Wie aus Fig. 21 ersichtlich kann auch bei einer Vielzahl von unterschiedlichen Rotationszuständen stets mindestens eine der Kontaktnadeln mit einer der ersten elektrischen Leiterbahnen 11, hier dem Pluspol, und mindestens eine der Kontaktnadeln mit einer der zweiten elektrischen Leiterbahnen 12, hier dem Minuspol, in Kontakt stehen. Dies gilt selbst dann, wenn, wie in Position C gezeigt, eine der Kontaktnadeln 21c in einer zwischen den Leiterbahnen 11, 12 liegende Isolationslücke 19 liegt.

Hierbei kann ein Durchmesser des Kreises 41 (vgl. Fig. 17), auf welchem die erste Kontaktnadel, die zweite Kontaktnadel und die dritte Kontaktnadel liegen, kleiner gleich der Summe einer Breite 51 einer der ersten Leiterbahnen 11 und einer Breite 52 einer der zweiten Leiterbahnen 12 sowie optional einer Breite 53 der dazwischenliegenden Isolationslücke 19 sein. Wie in Fig. 21 auf Position E gezeigt, können auch zwei Kontaktnadeln 21b, 21c auf unterschiedlichen Leiterbahnen 12 gleicher Polarität liegen, wobei eine dritte der Kontaktnadeln 21a auf einer Leiterbahn 11 der anderen Polarität liegt. Optional können die Kontaktnadeln 21a-c derart angeordnet sein, dass ein Abstand zwischen der ersten Kontaktnadel 21a und einer Gerade durch die zweite Kontaktnadel 21b und die dritte Kontaktnadel 21c größer als eine Breite 51, 52 einer der elektrischen Leiterbahnen 11, 12 ist.

Die nachfolgende Tabelle zeigt beispielhafte Kombinationen von Leiterbahnbreiten und Kreisdurchmessern 41. Hierbei wurden eine Isolationslücke mit einer Breite von 1 mm und einer Kontaktfläche der Kontaktnadeln von 0,5 mm angenommen. Die ersten und zweiten Leiterbahnen 11, 12 können die gleiche Leiterbahnbreite aufweisen.

| Leiterbahnbreite in mm | Kreisdurchmesser d im mm |
|---|---|
| 9 | 16-17 |
| 10 | 17-19 |
| 11 | 18-21 |
| 14 | 22-27 |
| 15 | 24-29 |
| 19 | 29-37 |
| 20 | 30-39 |

Fig. 22 zeigt eine weitere Darstellung von verschiedenen Anordnungen von Kontaktnadeln auf einem stromführenden Wandelement in verschiedenen Positionen und Drehungen. In einem besonders ungünstigen Fall können jedoch, wie in Fig. 22 Position E gezeigt, beispielsweise die zweite Kontaktnadel 21b und die dritte Kontaktnadel 21c in die zwischen den Leiterbahnen 11, 12 liegende Isolations-Lücke 19 fallen. In diesem Spezialfall wäre eine Spannungsversorgung nicht ohne weitere möglich. Eine erste Lösungsmöglichkeit besteht darin, einen ersten und einen zweiten Stromabnehmer mit unterschiedlicher rotatorischer Ausrichtung der Kontaktnadeln 21a-21c miteinander zu kombinieren, beispielsweise mit den in Fig. 22 Position A und Position B gezeigten Ausrichtungen. Dies wäre jedoch mit einem nicht zu vernachlässigenden Materialeinsatz verbunden.

Fig. 22 Position G bis J zeigen weitere beispielhafte Lösungsmöglichkeiten. Wie in Fig. 19 und 20, sowie Fig. 22 Position G gezeigt, kann der Stromabnehmer 10 optional eine vierte Kontaktnadel 21d aufweisen. Die vierte bzw. weitere Kontaktnadel 21d kann innerhalb des Kreises 41 liegen, auf welchem die erste, die zweite und die dritte Kontaktnadel 21a-c angeordnet sind. Es versteht sich, dass eine solche weitere Kontaktnadel innerhalb des Kreises auch in Kombination mit weiteren Kontaktnadeln, wie beispielsweise in Fig. 18 gezeigt, vorgesehen sein kann. In Fig. 18 ist eine solche optionale weitere bzw. zweite vierte Kontaktnadel mit 21 g bezeichnet. Hierdurch kann die Flexibilität hinsichtlich der freien Positionierung und Drehung des Stromabnehmers relativ zum Wandelement weiter verbessert werden. In den in Fig. 20 und Fig. 22 G gezeigten Beispielen kann die vierte Kontaktnadel in einem Zentrum des Kreises 41 und/oder in einem Schwerpunkt des Dreiecks 42 liegen (wobei diese Punkte für ein gleichseitiges Dreieck zusammenfallen). Optional kann die vierte Kontaktnadel 21d

Optional kann vierte Kontaktnadel 21d beabstandet von einem Kreismittelpunkt des Kreises 41 angeordnet sein, wie in Fig. 19 gezeigt. Dies hat den Vorteil, dass die Wahrscheinlichkeit, dass beispielsweise die Kontaktnadeln 21a und 21d in einer Geraden 43 liegen, welche parallel zu einer horizontalen oder vertikalen Achse des Stromabnehmers 20 verläuft, vermindern. Die Erfinder haben erkannt, dass die Stromabnehmer 20 oftmals horizontal oder vertikal ausgerichtet angeordnet werden. Vor diesem Hintergrund kann es vorteilhaft sein, die Anordnung der Kontaktnadeln verdreht zu einer horizontalen oder vertikalen Achse des Stromabnehmers 20 anzuordnen, wie in Fig. 20 und Fig. 22 Position H gezeigt. Dies hat ebenfalls den Vorteil, dass die Wahrscheinlichkeit, dass beispielsweise die Kontaktnadeln 21a und 21d in einer Geraden 43 liegen, welche parallel zu einer horizontalen oder vertikalen Achse des Stromabnehmers 20 verläuft, vermindern. Der Einsatz einer viertel Kontaktnadel 21d ist hierbei optional. Insbesondere können in diesem Fall genau drei Kontaktnadeln vorgesehen sein, so dass die Kosten und der Herstellungsaufwand weiter reduziert werden können.

In einem weiteren Ausführungsbeispiel kann der Stromabnehmer 20 ferner eine vierte Kontaktnadel 21d, eine fünfte Kontaktnadel 21e und eine sechste Kontaktnadel 21f aufweisen. Die sechs Kontaktnadeln 21a-f können als Sechseck, insbesondere als gleichseitiges Sechseck oder Stern angeordnet sein. Wie in den in Fig. 22 Position I und J gezeigten Beispielen kann in diesem Fall, selbst wenn zwei Kontaktnadeln 21a und 21d, wie in Fig. 22 Position I gezeigt, oder 21b und 21d, wie in Fig. 22 in Position J gezeigt, in die Isolationslücke 19 fallen, weiterhin eine elektrische Verbindung mit einer der ersten Leiterbahnen 11 und einer der zweiten Leiterbahnen 12 hergestellt werden. Ein weiterer Vorteil dieser Ausgestaltung kann darin bestehen, dass, wenn der Stromabnehmer 20 am Wandelement 10 befestigt ist, mindestens zwei Kontaktnadeln 21e, 21f eine oder mehrere der ersten elektrischen Leiterbahnen 11 kontaktieren und mindestens zwei der Kontaktnadeln 21b, 21c eine oder mehrere der zweiten elektrischen Leiterbahnen 12 kontaktieren. Dies kann höhere Stromflüsse und damit höhere Leistungen eines mit dem Stromabnehmer 20 verbundenen elektrischen Geräts 5 ermöglichen.

Fig. 23 zeigt eine Darstellung eines Stromabnehmers 20 mit einer Anordnung von drei Kontaktnadeln 21a-21c in Verbindung mit einem Gleichrichter 22. Fig. 24 zeigt eine entsprechende Darstellung eines Stromabnehmers 20 mit einer Anordnung von vier Kontaktnadeln 21a-21d in Verbindung mit einem Gleichrichter 22. In den gezeigten Beispielen ist ein Dioden-Brückengleichrichter gezeigt, es können jedoch auch andere Arten von Gleichrichtern zum Einsatz kommen. Ein Vorteil dieser Lösung besteht in einem einfachen, kostengünstigen Aufbau, welcher zudem leicht für eine größere Anzahl von Kontaktnadeln 21a-f skalierbar ist. An den Ausgängen 24a, 24b wird eine Ausgangsspannung definierter Polarität bereitgestellt, welche einem elektrischen Verbraucher 5 zugeführt werden kann.

Fig. 25 A bis C zeigen eine Draufsicht (C), sowie eine erste und eine zweite Seitenansicht (A, B) eines konkreten Ausführungsbeispiels eines Stromabnehmers 20 für einen elektrischen Verbraucher. Fig. 26 zeigt eine perspektivische Darstellung dieses Stromabnehmers 20. Ein derartiger Stromabnehmer kann auch als Nadelkonnektor bezeichnet werden. Hierbei können die Kontaktnadeln 21a-21d auf einer Unterseite bzw. ersten Gehäuseseite angeordnet sein und die Stromanschlüsse 24a, 24b auf einer Oberseite bzw. zweiten (gegenüberliegenden) Gehäuseseite angeordnet sein. Beispielsweise kann die in Fig. 24 gezeigte Gleichrichterschaltung 20 in den Stromabnehmer 20 integriert sein. Dadurch kann ein kompaktes, leicht handzuhabendes Bauteil bereitgestellt werden.

In dem gezeigten Beispiel weist der Stromabnehmer vier Kontaktnadeln auf, welche beispielsweise ähnlich zu der in Fig. 9 gezeigten Darstellung angeordnet sein können. Es können jedoch auch andere Anordnungen oder Anzahlen von Kontaktnadeln vorgesehen sein. Insbesondere kann der Stromabnehmer 20 derart ausgebildet sein, dass eine Gerade durch die erste und die zweite Kontaktnadel 21a, 21b bei horizontaler oder vertikaler Ausrichtung des Stromabnehmers eine horizontale oder vertikale Achse Stromabnehmers in einem spitzen Winkel schneidet, insbesondere in einem Winkel von nicht mehr als 30°, insbesondere in einem Winkel von nicht mehr als 15°, insbesondere in einem Winkel von nicht mehr als 5%.

Fig. 27 zeigt eine perspektivische Darstellung eines Stromabnehmers 20 mit einer Magnethalterung 30. Die Magnethalterung 30 kann einen oder mehrere Magnete 32 aufweisen, um die Magnethalterung 30 und damit den Stromabnehmer 20 an einem Wandelement 10, wie beispielsweise in Fig. 1 gezeigt, zu befestigen. Die Magnethalterung kann eine Aufnahme 33 für den Stromabnehmer 20 aufweisen, hier in Form einer an der Magnethalterung vorgesehenen Nut 33, welche mit einer entsprechenden Nutfeder 27 des Stromabnehmers 20 zusammenwirkt.

Optional kann der Stromabnehmer 20 (insbesondere in Verbindung mit der Halterung 30) dazu eingerichtet sein, dass die Kontaktnadeln 21a-d zwischen einer Kontaktposition, in welcher die Kontaktnadeln die Leiterbahnen des Wandelements kontaktieren können, und einer Nicht-Kontaktposition, in welcher die Kontaktnadeln von den Leiterbahnen abstandet sind, bewegbar sind, wenn der Stromabnehmer auf dem stromführenden Wandelement aufgelegt ist. Hierfür kann der Stromabnehmer 20, beispielsweise wie in Fig. 25B und Fig. 26 gezeigt, ein Federelement 28 aufweisen. Die Magnethalterung 30 kann optional ferner einen Einschub 33 für einen elektrischen Verbraucher aufweisen. Hierbei kann der elektrische Verbraucher dazu eingerichtet sein, in einer eingeschobenen Position mit den auf der Oberseite des Stromabnehmers 20 angeordneten Ausgangspins bzw. Ausgangskontakten 24a, 24b zur Stromversorgung in Kontakt zu treten. Optional können der Stromabnehmer 20 in Verbindung mit der Halterung 30 dazu eingerichtet sein, durch Einschieben eines elektrischen Verbrauchers in den Einschub 33 von der Nicht-Kontaktposition in die Kontaktposition bewegt zu werden.

Fig. 28 zeigt ein Flussdiagram eines Verfahrens 200, insbesondere für einen Präsentations-, Verkaufs- oder Messestand (100) und/oder für den Ladenbau. In einem ersten Schritt S201 wird ein stromführendes Wandelement, wie im Rahmen der vorliegenden Offenbarung beschrieben, bereitgestellt. In einem zweiten Schritt S202 wird ein Stromabnehmer, wie im Rahmen der vorliegenden Offenbarung beschrieben, bereitgestellt. In einem dritten Schritt S203 wird der Stromabnehmer derart an dem stromführenden Wandelement angebracht, dass eine erste der Kontaktnadeln eine der ersten elektrischen Leiterbahnen kontaktiert und zumindest eine andere der Kontaktnadeln eine der zweiten elektrischen Leiterbahnen kontaktiert.

In einem optionalen vierten Schritt S204 kann eine Überprüfung der Position und Drehung des Stromabnehmers (bzw. eines den Stromabnehmer aufweisenden bzw. mit dem Stromabnehmer verbundenen elektrischen Verbrauchers) erfolgen. In einem optionalen fünften Schritt S205 kann eine Korrektur der Position und/oder Drehung des Stromabnehmers erfolgen. Die Schritte S204 und S205 können optional iterativ wiederholt werden, bis eine gewünschte Position und rotatorische Ausrichtung erreicht ist. Hierdurch kann die Flexibilität bei der Bestückung bzw. beim Design eines solchen Präsentationssystems weiter verbessert werden. Insbesondere ist es nicht erforderlich, bereits im Vorfeld eine Position und eine Winkelausrichtung der elektrischen Verbraucher festzulegen, da diese flexibel anpassbar sind.

Es versteht sich, dass die hierin beispielhaft beschriebenen Ausführungsformend auch in abgewandelter Form angewendet werden können, beispielsweise mit einer anderen Anzahl an Kontaktnadeln, unterschiedlichen Abmessungen, unterschiedlichen Abständen zwischen Kontaktnadeln und Oberflächen und/oder Abwandlungen der geometrischen Anordnung, jeweils im Rahmen der beigefügten Ansprüche.

Es versteht sich, dass die gezeigten streng vertikal bzw. horizontal ausgerichteten Anordnungen der Leiterbahnen, wie beispielsweise in Fig. 2 gezeigt exemplarisch zu verstehen sind, so dass diese auch dünner, dicker, schräg oder anderweitig wie z.B. kreisförmig oder meanderförmig auf der Trägerelement 15 angeordnet werden können. Zum Betrieb des elektrischen Verbrauchers 5 kann der Stromabnehmer derart mit den auf dem Trägerelement angeordneten Leiterbahnen zusammenwirken, dass wenigstens eine erste Kontaktnadel mit einem der ersten Leiterbahnen und eine zweite Kontaktnadel mit einer der zweiten Leiterbahnen in elektrischen Kontakt treten kann. Für die Stromversorgung können insbesondere Niedervoltsysteme zum Einsatz kommen, die mit 12/24 V arbeiten und dadurch gefahrlos verwendbar sind. Es ist aber auch vorstellbar durch besondere Isolatoren, welche als Lack, Folie und/oder andere Materialen aufgebracht werden, auch gegebenenfalls höhervoltige Systeme, das heißt Systeme mit höherer Spannung, einzusetzen. Durch die z. B. nadelförmige Ausbildung der Kotaktnadeln können diese nahezu beliebig oft versetzt werden, ohne dass hierdurch der Überzug 18 Schaden nehmen würde. Generell führen die Leiterbahnen 11, 12 üblicherweise Schwachstrom, beispielsweise 12 oder 24 V, so dass auch eine Verletzungsgefahr im Umgang mit den vorgeschlagenen Wandelement 10 bzw. mit dem Stromabnehmer 20 oder einem daran angeschlossenen elektrischen Verbrauchern 5 nahezu ausgeschlossen werden kann. Das Aufbringen der Leiterbahnen 11, 12 auf der Trägerplatte 15 kann beispielsweise mittels Spritzen, Kleben oder Schweißen erfolgen. Insbesondere können für die Leiterbahnen 11, 12 auch Leitlacke verwendet werden, die auf die Trägerplatte 15 aufgespritzt/aufgedruckt (z. B. durch Siebdruck) werden.

Es ist auch möglich, dass die Wandelemente 10 nicht nur plan ausgeführt werden können, sondern auch gebogen oder gewölbt sein können. Moderne Magnete 6 ermöglichen dabei Magnetkräfte von deutlich mehr als 80 kg, so dass auch große elektrische Verbraucher 5 oder aber in speziellen Präsentationselementen, wie beispielsweise Regalen 11 (siehe Fig. 1), angeordnete elektrische Verbraucher 5 einfach am jeweiligen Wandelementen 10 fixiert werden können.

Das Wandelement 10 kann zudem flexibel ausgebildet, insbesondere auf- oder abrollbar sein, so dass es beispielsweise als Tapete oder als Bodenbelag verwendet werden kann. Das Wandelement 10 kann dabei als Sandwichmaterial aufgebaut, welches im Aufbau die stromführenden Leiterbahnen 11, 12 beinhaltet und z.B. als Tapete/Teppich (Rollenware) oder Plattenmaterial eingesetzt bzw. montiert/aufgebracht werden kann.

Der Sandwich-Aufbau kann dabei folgendermaßen erfolgen: Der Überzug 18 (Oberflächenmaterial) ist als dünnes, durchdringbares, flexibles Material ausgebildet, dahinter sind die Leiterbahnen 11, 12 auf einem Isolationswerkstoff angeordnet dahinter befindet sich das Trägermaterial 15 aus Kunststoff und/oder aus magnetischem oder magnetisierbaren Material, wie beispielsweise Stahl.

Der Stromabnehmer 20 und/oder der elektrische Verbraucher 5 kann zudem intelligent bzw. programmierbar sein. Daten können über das Aufmodulieren eines Signals auf eine oder beide der Leiterbahnen 11, 12 mittels sogenannter Powerline-Kommunikation (PLC) oder mittels Drahtloskommunikation oder optisch übertragen werden. Beispielsweise können verschiedene Stromabnehmer 20 und/oder elektrische Verbraucher 5 gezielt angesteuert werden. Beispielsweise ist ein Schalten/Dimmen/Steuern von einzelnen Verbrauchern 5 möglich ist. Weiter kann auch ein Bus-System vorgesehen sein, bei welchem die elektrischen Leiterbahnen 11, 12, die Stromabnehmer 20 und/oder die elektrischen Verbraucher 5 einen Teil des Bussystems darstellen und mit welchem einzelne Verbraucher 5 individuell ansprechbar/steuerbar sind.

Optional kann ein Wandelement auch dazu eingerichtet sein unter einem Wandbelag, wie beispielsweise einer Glasfasertapete appliziert zu werden und zum Beispiel im Bereich Smart Home oder in einem Museum Anwendung finden, wobei mit den Stromabnehmern elektrische Verbraucher, wie Beleuchtungseinrichtungen für Bilder oder andere Ausstellungsstücke oder die Ausstellungsstücke erklärende Monitore, mit elektrischer Energie versorgt werden können.

Ebenso kann das vorgeschlagene System in einem Büro oder einem Privathaushalt Anwendung finden, wobei es dann beispielsweise unter einer Oberfläche aus Textil, Folie oder Holzfurnier oder andere Wandoberflächenmaterialien angeordnet werden kann. Mittels der Stromabnehmer ist es möglich elektrische Verbraucher flexibel an unterschiedlichen Positionen und insbesondere in unterschiedlichen Drehwinkeln flexibel mit Strom zu versorgen, ohne dass bereits eine Vielzahl von ggf. unschönen Stromauslässen vorgesehen sein muss. Insbesondere bei Einsatz eines Niedervoltsystems kann auch die Sicherheit für Kinder oder andere Personen somit verbessert werden bei gleichzeitig erhöhter Flexibilität.

## Patentansprüche

1. Wandelement (10) für ein System, insbesondere für einen Präsentations-, Verkaufs- oder Messestand (100) und/oder für den Ladenbau, mit dem stromführenden Wandelement (10) und einem Stromabnehmer (20) für einen elektrischen Verbraucher (5), der dazu eingerichtet ist, an dem Wandelement (10) befestigt zu werden;
wobei das Wandelement (10) eine Trägerplatte (15) mit einer Vorderseite und einer Rückseite aufweist;
wobei das Wandelement (10) erste elektrische Leiterbahnen (11) einer ersten Polarität und zweite elektrische Leiterbahnen (12) einer zweiten Polarität aufweist, wobei die ersten und zweiten elektrischen Leiterbahnen (11, 12) zumindest abschnittsweise abwechselnd angeordnet sind; wobei die ersten elektrischen Leiterbahnen (11) und die zweiten elektrischen Leiterbahnen (12) auf der Vorderseite der Trägerplatte (15) angeordnet sind;
wobei der Stromabnehmer (20) eine Mehrzahl von wenigstens zwei Kontaktnadeln (21a-21f) aufweist, wobei das Wandelement dazu eingerichtet ist, dass der Stromabnehmer derart an dem Wandelement (10) befestigbar ist, dass zumindest eine der Kontaktnadeln (21a-21f) eine der ersten elektrischen Leiterbahnen (11) kontaktiert und zumindest eine andere der Kontaktnadeln (21a-21f) eine der zweiten elektrischen Leiterbahnen (12) kontaktiert; und
wobei das Wandelement (10) einen ersten elektrischen Anschlusskontakt und einen zweiten elektrischen Anschlusskontakt aufweist, wobei der erste elektrische Anschlusskontakt mit den ersten elektrischen Leiterbahnen (11) elektrisch leitend verbunden ist, wobei der zweite elektrische Anschlusskontakt mit den zweiten elektrischen Leiterbahnen (12) elektrisch leitend verbunden ist,
wobei der erste elektrische Anschlusskontakt und der zweite elektrische Anschlusskontakt auf der Rückseite der Trägerplatte (15) angeordnet sind;
wobei die ersten elektrischen Leiterbahnen (11) und die zweiten elektrischen Leiterbahnen (12) eine ineinandergreifende Kammstruktur bilden; wobei die ersten elektrischen Leiterbahnen (11) einen ersten Kamm bilden und die zweiten elektrischen Leiterbahnen (12) einen zweiten Kamm bilden, wobei für zumindest einen der beiden Kämme die Zinken der Kammstruktur auf der Vorderseite der Trägerplatte (15) angeordnet sind,
**dadurch gekennzeichnet, dass** ein die Zinken verbindender Steg der Kammstruktur auf der Rückseite der Trägerplatte (15) angeordnet ist.

2. Wandelement nach Anspruch 1, wobei eine Erweiterung der ersten elektrischen Leiterbahnen (11) um eine Kante der Trägerplatte von der Vorderseite auf die Rückseite der Trägerplatte (15) geführt und mit dem ersten Anschlusskontakt elektrisch leitend verbunden ist; und
wobei eine Erweiterung der zweiten elektrischen Leiterbahnen (12) um eine Kante der Trägerplatte von der Vorderseite auf die Rückseite der Trägerplatte (15) geführt und mit dem zweiten Anschlusskontakt elektrisch leitend verbunden ist.

3. Wandelement nach einem der vorhergehenden Ansprüche, wobei die elektrischen Leiterbahnen (11, 12) auf der Vorderseite und die elektrischen Anschlusskontakte auf der Rückseite eine gemeinsame elektrisch leitende Schicht aufweisen; und wobei die elektrisch leitende Schicht um eine Kante der Trägerplatte von der Vorderseite der Trägerplatte auf die Rückseite der Trägerplatte (15) geführt ist.

4. Wandelement nach Anspruch 3, wobei die elektrischen Leiterbahnen auf der Vorderseite und die elektrischen Anschlusskontakte auf der Rückseite eine gemeinsame elektrisch leitende Folie aufweisen, welche auf der Trägerplatte aufgebracht ist.

5. Wandelement nach einem der vorhergehenden Ansprüche, wobei der erste und der zweite elektrische Anschlusskontakt rotationssymmetrisch auf der Rückseite der Trägerplatte (15) angeordnet sind.

6. Wandelement nach Anspruch 5, wobei der erste und zweite elektrische Anschlusskontakt an diagonal gegenüberliegenden Ecken auf der Rückseite der Trägerplatte angeordnet (15) sind.

7. Wandelement nach einem der vorhergehenden Ansprüche, wobei der erste und der zweite elektrische Anschlusskontakt spiegelsymmetrisch auf Rückseite der Trägerplatte (15) angeordnet sind.

8. Wandelement nach einem der vorhergehenden Ansprüche, wobei das Wandelement (10) ferner einen dritten elektrischen Anschlusskontakt und einen vierten elektrischen Anschlusskontakt aufweist, wobei der dritte elektrische Anschlusskontakt mit den ersten elektrischen Leiterbahnen (11) elektrisch leitend verbunden ist, wobei der vierte elektrische Anschlusskontakt mit den zweiten elektrischen Leiterbahnen (12) elektrisch leitend verbunden ist, und wobei der dritte elektrische Anschlusskontakt und der vierte elektrische Anschlusskontakt auf der Rückseite der Trägerplatte (15) angeordnet sind.

9. Wandelement nach einem der vorhergehenden Ansprüche, wobei das Wandelement quadratisch ist.

10. Wandelement nach einem der vorhergehenden Ansprüche, wobei der erste elektrische Anschlusskontakt in einem ersten Randbereich auf der Rückseite der Trägerplatte (15) angeordnet ist und der zweite elektrische Anschlusskontakt in einem zweiten gegenüberliegenden Randbereich auf der Rückseite der Trägerplatte (15) angeordnet ist.

11. Wandelement nach einem der vorhergehenden Ansprüche, wobei sich der erste elektrische Anschlusskontakt entlang einer ersten Kante der Rückseite der Trägerplatte (15) erstreckt; und wobei sich der zweite elektrische Anschlusskontakt entlang einer zweiten, gegenüberliegenden Kante der Rückseite der Trägerplatte (15) erstreckt

12. System, insbesondere für einen Präsentations-, Verkaufs- oder Messestand (100) und/oder für den Ladenbau, mit
- einem stromführenden Wandelement (10) nach einem der vorhergehenden Ansprüche, und
- einem Stromabnehmer (20) für einen elektrischen Verbraucher (5), der dazu eingerichtet ist, an dem Wandelement (10) befestigt zu werden;
wobei der Stromabnehmer (20) eine Mehrzahl von wenigstens zwei Kontaktnadeln (21a-21f) aufweist, wobei der Stromabnehmer (20) dazu eingerichtet ist, an dem Wandelement (10) derart befestigt zu werden, dass zumindest eine der Kontaktnadeln (21a-21f) eine der ersten elektrischen Leiterbahnen (11) kontaktiert und zumindest eine andere der Kontaktnadeln (21a-21f) eine der zweiten elektrischen Leiterbahnen (12) kontaktiert.

13. System nach Anspruch 12, wobei das System eine Mehrzahl von wenigstens zwei, insbesondere von wenigstens vier, insbesondere von wenigstens neun der Wandelemente (10) aufweist, und
wobei das System ferner eine Elektrodenanordnung aufweist, um die Wandelemente über die ersten und zweiten Anschlusskontakte rückseitig mit Strom zu versorgen, wobei die Elektrodenanordnung ferner derart eingerichtet ist, dass die Wandelemente (10) magnetisch an der Elektrodenanordnung anbringbar sind, insbesondere wobei die Elektrodenanordnung stromleitende Magnete aufweist.

14. Verwendung eines Wandelements (10) nach einem der Ansprüche 1 bis 11 in einem System nach einem der Ansprüche 12 bis 13.

15. Verfahren zum Herstellen eines Wandelements (10) nach einem der Ansprüche 1 bis 11, mit den Schritten
- Bereitstellen einer (ferromagnetischen) Trägerplatte (15), wobei die Trägerplatte eine Vorderseite und eine Rückseite aufweist;
- Aufbringen erster elektrischer Leiterbahnen (11) einer ersten Polarität und zweiter elektrische Leiterbahnen (12) einer zweiten Polarität, wobei die ersten und zweiten elektrischen Leiterbahnen (11, 12) zumindest abschnittsweise abwechselnd angeordnet sind; wobei die ersten elektrischen Leiterbahnen (11) und die zweiten elektrischen Leiterbahnen (12) auf der Vorderseite der Trägerplatte (15) aufgebracht werden;
- Aufbringen eines ersten elektrischen Anschlusskontakts und eines zweiten elektrischen Anschlusskontakts auf der Rückseite der Trägerplatte (15), wobei der erste elektrische Anschlusskontakt mit den ersten elektrischen Leiterbahnen (11) elektrisch leitend verbunden ist,
**dadurch gekennzeichnet, dass** der zweite elektrische Anschlusskontakt mit den zweiten elektrischen Leiterbahnen (12) elektrisch leitend verbunden ist;
wobei die ersten elektrischen Leiterbahnen (11) und die zweiten elektrischen Leiterbahnen (12) eine ineinandergreifende Kammstruktur bilden; wobei die ersten elektrischen Leiterbahnen (11) einen ersten Kamm bilden und die zweiten elektrischen Leiterbahnen (12) einen zweiten Kamm bilden, wobei für zumindest einen der beiden Kämme die Zinken der Kammstruktur auf der Vorderseite der Trägerplatte (15) angeordnet sind und ein die Zinken verbindender Steg der Kammstruktur auf der Rückseite der Trägerplatte (15) angeordnet ist.

## Claims

1. Wall element (10) for a system, in particular for a presentation, sales or exhibition stand (100) and/or for shopfitting, comprising the current-conducting wall element (10) and a current collector (20) for an electrical consumer (5), which is designed to be fastened to the wall element (10);
wherein the wall element (10) comprises a carrier plate (15) with a front side and a rear side;
wherein the wall element (10) comprises first electrical conductor tracks (11) of a first polarity and second electrical conductor tracks (12) of a second polarity, wherein the first and second electrical conductor tracks (11, 12) are configured alternately at least in sections; wherein the first electrical conductor tracks (11) and the second electrical conductor tracks (12) are configured on the front side of the carrier plate (15);
wherein the current collector (20) comprises a plurality of at least two contact needles (21a-21f), the wall element being configured such that the current collector can be fastened to the wall element (10) in such a way that at least one of the contact needles (21a-21f) contacts one of the first electrical conductor tracks (11) and at least one other of the contact needles (21a-21f) contacts one of the second electrical conductor tracks (12); and
wherein the wall element (10) comprises a first electrical connection contact and a second electrical connection contact, wherein the first electrical connection contact is electrically conductively connected to the first electrical conductor tracks (11), wherein the second electrical connection contact is electrically conductively connected to the second electrical conductor tracks (12),
wherein the first electrical connection contact and the second electrical connection contact are configured on the rear side of the carrier plate (15);
wherein the first electrical conductor tracks (11) and the second electrical conductor tracks (12) form an interlocking comb structure; wherein the first electrical conductor tracks (11) form a first comb and the second electrical conductor tracks (12) form a second comb, wherein for at least one of the two combs the teeth of the comb structure are configured on the front side of the carrier plate (15),
**characterised in that** a web of the comb structure connecting the teeth is configured on the rear side of the carrier plate (15).

2. Wall element according to claim 1, wherein an extension of the first electrical conductor tracks (11) is guided around an edge of the carrier plate from the front side to the rear side of the carrier plate (15) and is electrically conductively connected to the first connection contact; and
wherein an extension of the second electrical conductor tracks (12) is guided around an edge of the carrier plate from the front side to the rear side of the carrier plate (15) and is electrically conductively connected to the second connection contact.

3. Wall element according to any one of the preceding claims, wherein the electrical conductor tracks (11, 12) on the front side and the electrical connection contacts on the rear side have a common electrically conductive layer; and
wherein the electrically conductive layer is guided around an edge of the carrier plate from the front side of the carrier plate to the rear side of the carrier plate (15).

4. Wall element according to claim 3, wherein the electrical conductor tracks on the front side and the electrical connection contacts on the rear side comprise a joint electrically conductive foil which is applied to the carrier plate.

5. Wall element according to any one of the preceding claims, wherein the first and the second electrical connection contact are configured rotationally symmetrically on the rear side of the carrier plate (15).

6. Wall element according to claim 5, wherein the first and second electrical connection contacts are configured at diagonally opposite corners on the rear side of the carrier plate (15).

7. Wall element according to any one of the preceding claims, wherein the first and the second electrical connection contact are configured mirror-symmetrically on the rear side of the carrier plate (15).

8. Wall element according to any one of the preceding claims, wherein the wall element (10) further comprises a third electrical connection contact and a fourth electrical connection contact, wherein the third electrical connection contact is electrically conductively connected to the first electrical conductor tracks (11), wherein the fourth electrical connection contact is electrically conductively connected to the second electrical conductor tracks (12), and wherein the third electrical connection contact and the fourth electrical connection contact are configured on the rear side of the carrier plate (15).

9. Wall element according to any one of the preceding claims, wherein the wall element is square.

10. Wall element according to any one of the preceding claims, wherein the first electrical connection contact is configured in a first edge region on the rear side of the carrier plate (15) and the second electrical connection contact is configured in a second opposite edge region on the rear side of the carrier plate (15).

11. Wall element according to any one of the preceding claims, wherein the first electrical connection contact extends along a first edge of the rear side of the carrier plate (15); and wherein the second electrical connection contact extends along a second, opposite edge of the rear side of the carrier plate (15).

12. System, in particular for a presentation, sales or exhibition stand (100) and/or for shopfitting, comprising
- a current-carrying wall element (10) according to any one of the preceding claims, and
- a current collector (20) for an electrical consumer (5), which is designed to be fastened to the wall element (10);
wherein the current collector (20) comprises a plurality of at least two contact needles (21a-21f), wherein the current collector (20) is configured to be fastened to the wall element (10) in such a way that at least one of the contact needles (21a-21f) contacts one of the first electrical conductor tracks (11) and at least one other of the contact needles (21a-21f) contacts one of the second electrical conductor tracks (12).

13. System according to claim 12, wherein the system comprises a plurality of at least two, in particular at least four, in particular at least nine of the wall elements (10), and
wherein the system also comprises an electrode arrangement to supply the wall elements with power via the first and second connection contacts on the rear, wherein the electrode arrangement is further configured in such a way that the wall elements (10) can be magnetically attached to the electrode arrangement, in particular wherein the electrode arrangement comprises current-conducting magnets.

14. Use of a wall element (10) according to any one of claims 1 to 11 in a system according to any one of claims 12 to 13.

15. Method of manufacturing a wall element (10) according to any one of claims 1 to 11, comprising the steps of
- providing a (ferromagnetic) carrier plate (15), the carrier plate having a front side and a rear side;
- applying first electrical conductor tracks (11) of a first polarity and second electrical conductor tracks (12) of a second polarity, wherein the first and second electrical conductor tracks (11, 12) are configured alternately at least in sections; wherein the first electrical conductor tracks (11) and the second electrical conductor tracks (12) are applied to the front side of the carrier plate (15);
- applying a first electrical connection contact and a second electrical connection contact to the rear of the carrier plate (15), the first electrical connection contact being electrically conductively connected to the first electrical conductor tracks (11),
**characterised in that** the second electrical connection contact is electrically conductively connected to the second electrical conductor tracks (12);
wherein the first electrical conductor tracks (11) and the second electrical conductor tracks (12) form an interlocking comb structure; wherein the first electrical conductor tracks (11) form a first comb and the second electrical conductor tracks (12) form a second comb, wherein, for at least one of the two combs, the teeth of the comb structure are configured on the front side of the carrier plate (15) and a web of the comb structure connecting the teeth is configured on the rear side of the carrier plate (15).

## Revendications

1. Élément mural (10) pour un système, en particulier pour un stand de présentation, de vente ou de foire (100 et/ou pour l'aménagement de magasin, avec l'élément mural conducteur de courant (10) et un collecteur de courant (20) pour un consommateur électrique (5), qui est conçu pour être fixé à l'élément mural (10) ;
dans lequel l'élément mural (10) comporte une plaque support (15) avec une face avant et une face arrière ;
dans lequel l'élément mural (10) possède des premières pistes de conducteur électrique (11) d'une première polarité et des deuxièmes pistes de conducteur électrique (12) d'une deuxième polarité, dans lequel les premières et les deuxièmes pistes de conducteur électrique (11, 12) sont disposées alternativement, au moins en sections ; dans lequel les premières pistes de conducteur électrique (11) et les deuxièmes pistes de conducteur électrique (12) sont disposées sur la face avant de la plaque support (15) ;
dans lequel le collecteur de courant (20) comporte une pluralité d'au moins deux aiguilles de contact (21a-21f), l'élément mural étant conçu de manière à ce que le collecteur de courant puisse être fixé à l'élément mural (10) de telle sorte qu'au moins une des aiguilles de contact (21a-21f) entre en contact avec l'une des premières pistes de conducteur électrique (11) et qu'au moins une autre des aiguilles de contact (21a-21f) entre en contact avec l'une des deuxièmes pistes de conducteur électrique (12) ; et
l'élément mural (10) possède un premier contact de connexion électrique et un deuxième contact de connexion électrique, dans lequel le premier contact de connexion électrique est connecté électriquement aux premières pistes de conducteur électrique (11), dans lequel le deuxième contact de connexion électrique est connecté électriquement aux deuxièmes pistes de conducteur électrique (12),
dans lequel le premier contact de connexion électrique et le deuxième contact de connexion électrique sont disposés sur la face arrière de la plaque support (15) ;
dans lequel les premières pistes de conducteur électrique (11) et les deuxièmes pistes de conducteur électrique (12) forment une structure en peigne qui s'emboîte les unes dans les autres ; dans lequel les premières pistes de conducteur électrique (11) forment un premier peigne et les deuxièmes pistes de conducteur électrique (12) forment un deuxième peigne, dans lequel, pour au moins l'un des deux peignes, les dents de la structure du peigne sont disposées sur la face avant de la plaque support (15),
**caractérisé par le fait qu'**une entretoise de la structure du peigne reliant les dents est disposée sur la face arrière de la plaque support (15).

2. Élément mural selon la revendication 1, dans lequel une extension des premières pistes de conducteur électrique (11) est guidée autour d'un bord de la plaque support de la face avant à la face arrière de la plaque support (15) et est connectée électriquement au premier contact de connexion ; et
dans lequel une extension des deuxièmes pistes de conducteur électrique (12) est guidée autour d'un bord de la plaque support de la face avant à la face arrière de la plaque support (15) et est connectée électriquement au deuxième contact de connexion.

3. Elément mural selon l'une des revendications précédentes, dans lequel les pistes de conducteur électrique (11, 12) sur la face avant et les contacts de connexion électrique sur la face arrière ont une couche conductrice électrique commune ; et
dans lequel la couche conductrice électrique est guidée autour d'un bord de la plaque support de la face avant de la plaque support à la face arrière de la plaque support (15).

4. Élément mural selon la revendication 3, dans lequel les pistes de conducteur électrique sur la face avant et les contacts de connexion électrique sur la face arrière ont une feuille conductrice électrique commune qui est appliquée sur la plaque de support.

5. Elément mural selon l'une des revendications précédentes, dans lequel le premier et le deuxième contact de connexion électrique sont disposés de manière symétrique en rotation sur la face arrière de la plaque support (15).

6. Élément mural selon la revendication 5, dans lequel le premier et deuxième contact de connexion électrique sont disposés dans des coins diagonalement opposés sur la face arrière de la plaque support (15).

7. Elément mural selon l'une des revendications précédentes, dans lequel le premier et le deuxième contact de connexion électrique sont disposés de manière symétrique en miroir sur la face arrière de la plaque support (15).

8. Elément mural selon l'une des revendications précédentes, dans lequel l'élément mural (10) comprend en outre un troisième contact de connexion électrique et un quatrième contact de connexion électrique, dans lequel le troisième contact de connexion électrique est connecté électriquement aux premières pistes de conducteur électrique (11), dans lequel le quatrième contact de connexion électrique est connecté électriquement aux deuxièmes pistes de conducteur électrique (12), et le troisième contact de connexion électrique et le quatrième contact de connexion électrique sont disposés sur la face arrière de la plaque support (15).

9. Élément mural selon l'une des revendications précédentes, dans lequel l'élément mural est de forme carrée.

10. Elément mural selon l'une des revendications précédentes, dans lequel le premier contact de connexion électrique est disposé dans une première zone de bord sur la face arrière de la plaque support (15) et le deuxième contact de connexion électrique est disposé dans une deuxième zone de bord opposée sur la face arrière de la plaque support (15).

11. Élément mural selon l'une des revendications précédentes, dans lequel le premier contact de connexion électrique s'étend le long d'une première lisière de la face arrière de la plaque support (15) ; et
le deuxième contact de connexion électrique s'étend le long d'une deuxième lisière opposé de la face arrière de la plaque support (15).

12. Système, en particulier pour un stand de présentation, de vente ou de foire (100) et/ou pour l'aménagement d'un magasin, avec
- un élément mural conducteur de courant (10) selon l'une des revendications précédentes, et
- un collecteur de courant (20) pour un consommateur électrique (5), conçu pour être fixé à l'élément mural (10) ;
le collecteur de courant (20) comporte une pluralité d'au moins deux aiguilles de contact (21a-21f), dans lequel le collecteur de courant (20) est conçu pour être fixé à l'élément mural (10) de telle sorte qu'au moins une des aiguilles de contact (21a-21f) entre en contact avec l'une des premières pistes de conducteur électrique (11) et qu'au moins une autre des aiguilles de contact (21a-21f) entre en contact avec l'une des deuxièmes pistes de conducteur électrique (12).

13. Système selon la revendication 12, dans lequel le système comprend une pluralité d'au moins deux, en particulier au moins quatre, en particulier au moins neuf des éléments mural (10), et
le système comporte également un agencement d'électrodes permettant d'alimenter les éléments muraux en énergie par le biais des premier et deuxième contacts de connexion situés à l'arrière,
dans lequel l'agencement d'électrodes est en outre conçu de manière à ce que les éléments mural (10) puissent être fixés magnétiquement à l'agencement d'électrodes, en particulier dans lequel l'agencement d'électrodes comprend aimants conducteurs de courant.

14. Utilisation d'un élément mural (10) selon l'une quelconque des revendications 1 à 11 dans un système selon l'une quelconque des revendications 12 à 13.

15. Procédé de fabrication d'un élément mural (10) selon l'une quelconque des revendications 1 à 11, comprenant les étapes suivantes
- fourniture d'une plaque support (ferromagnétique) (15), la plaque support présentant une face avant et une face arrière ;
- application de premières pistes de conducteur électrique (11) d'une première polarité et de deuxièmes pistes de conducteur électrique (12) d'une deuxième polarité, les premières et deuxièmes pistes de conducteur électrique (11, 12) étant disposées alternativement au moins en sections ; dans lequel les premières pistes de conducteur électrique (11) et les deuxièmes pistes de conducteur électrique (12) sont appliquées sur la face avant de la plaque support (15) ;
- application d'un premier contact de connexion électrique et d'un deuxième contact de connexion électrique à la face arrière de la plaque support (15), le premier contact de connexion électrique étant connecté électriquement aux premières pistes de conducteur électrique (11),
**caractérisé par le fait que** le deuxième contact de connexion électrique est connecté électriquement aux deuxièmes pistes de conducteur électrique (12) ; dans lequel les premières pistes de conducteur électrique (11) et les deuxièmes pistes de conducteur électrique (12) forment une structure en peigne qui s'emboîte les unes dans les autres ;
dans lequel les premières pistes de conducteurs électriques (11) forment un premier peigne et les deuxièmes pistes de conducteurs électriques (12) forment un deuxième peigne, dans lequel, pour au moins l'un des deux peignes, les dents de la structure du peigne sont disposées sur la face avant de la plaque support (15) et une entretoise de la structure du peigne reliant les dents est disposée sur la face arrière de la plaque support (15).
